# EUROPÄISCHE PATENTSCHRIFT

(11) **EP 1 421 889 B1**
(45) Veröffentlichungstag und Bekanntmachung des Hinweises auf die Patenterteilung: **08.08.2007**
(21) Anmeldenummer: 03009746.3
(22) Anmeldetag: 05.05.2003
(51) Int. Cl.: A47K 13/24, G07C 15/00, A63F 7/04

(54) **Deckel für ein Wandurinal und für eine Toilette**
Lid for a wall mounted urinal and for a toilet
Couvercle pour urinal de mur et pour une cuvette de WC

(30) Priorität: 22.11.2002 DE 20218226 U; 03.12.2002 DE 10256277; 10.12.2002 DE 20219054 U; 13.03.2003 DE 20303988 U; 14.03.2003 DE 20304072 U; 22.04.2003 DE 20306225 U
(43) Veröffentlichungstag der Anmeldung: 26.05.2004
(73) Patentinhaber: Benkhardt, Axel, 22587 Hamburg (DE); Hack, Andreas, 22844 Norderstedt (DE)
(72) Erfinder: Benkhardt, Axel, 22587 Hamburg (DE)
(74) Vertreter: Richter, Werdermann, Gerbaulet & Hofmann

(56) Entgegenhaltungen:
- DE-U- 20 014 159
- DE-U- 20 017 149
- DE-U- 29 901 068
- FR-A- 2 681 232
- US-A- 3 484 876
- US-A- 5 426 793

## Beschreibung

Die Erfindung betrifft einen Deckel für ein Wandurinal und für eine Toilette gemäß dem Oberbegriff des Anspruches 1.

Ein solcher Deckel für eine Toilette ist durch die US-A-3 484 876 bekannt. Dort wird ein Toilettendeckel mit einer Bohrung bzw. Sacklochbohrung beschrieben, in die ein Einsatzkörper aus einem glasklaren Material eingesetzt ist, in das ein Dekorationsgegenstand eingelassen ist, wobei der Einsatzkörper fest in der Bohrung oder lösbar in dieser angeordnet sein kann. Funktions- oder Gebrauchsgegenstände sind bei dieser Ausgestaltung des Einsatzkörpers nicht einsetzbar, da der Einsatzkörper nicht als Hohlkörper ausgebildet ist, um beispielsweise ein flüssiges Medium oder Funktionsgegenstände aufnehmen zu können. Die Dekorationsgegenstände sind fest in das Material des Einsatzkörpers eingelassen.

Durch die US-A-5 426 793 ist ein mit einem auffüllbaren Duftkissen versehener Toilettensitz bekannt, der kontinuierlich Lufterfrischer abgibt, der sich in seinem inneren Kissen befindet und durch Löcher im oberen Teil oder im unteren Teil oder in beiden in die Toilettenumgebung abgegeben wird, um übelriechende Luft in der Toilettenumgebung zu beseitigen. Nach Erschöpfung des Lufterfrischers im Toilettensitz wird der Lufterfrischer durch Imprägnierung der Löcher mit Lufterfrischer aufgefüllt, der aus einem Behälter mit nadelförmigern Kopf abgegeben wird. Dieser nadelförmige Kopf hat eine ausgewählte Länge und dringt durch die Löcher ins Innere des Kissens ein, wo der Lufterfrischer abgegeben wird. In einer anderen Ausführungsform führen die Löcher in eine Vertiefung im oberen Teil des Toilettensitzes, die mit Luft erfrischendem Potpourri gefüllt und mit einem transparenten Deckel mit der Oberseite dieses Teils abschließend geschlossen ist. Diese Ausführungsform bietet dem Auge ein angenehmes Aussehen und erfüllt wiederauffüllbar die Lufterfrischungsfunktion. Der Toilettensitz und der Lufterfrischer enthaltene Behälter mit dem nadelförmigen Kopf kann als Set zur Änderung bestehender Toiletten verkauft werden. Hier ist ein Toilettendeckel mit einer Lufterfrischungseinrichtung mit der Möglichkeit ein lufterfrischendes Medium bei dessen Verbrauch nachfüllen zu können, versehen.

Gegenstand der DE 200 17 149 U ist ein Toilettensitz mit einem Bilderrahmenfunktionsdeckel. In dem Toilettendeckel ist an dessen Ober- und/oder Unterseite eine sich über-die gesamte Deckelgröße erstreckende Vertiefung vorgesehen, in die eine blattförmige Einlage, z. B. Foto, Werbematerial, Poster, Folie, Textilstoff, also ein papierflacher Gegenstand, eingelegt wird, der mittels einer transparenten Abdeckung abgedeckt ist, die mittels Verschlusselementen abnehmbar ist, um die blattförmige Einlage auswechseln zu können. Um die Bilderrahmenfunktion zu erhalten, ist das blattförmige Dekorations- und/oder Werbematerial in die Vertiefung in dem Toilettendeckel lose eingelegt und kann ausgewechselt werden. Das Dekorations- und/oder Werbematerial und die transparente Abdeckung bilden keinen geschlossenen Raumkörper, der von den beiden Gegenständen gebildet wird. Hier wird die Lehre vermittelt, einen Toilettendeckel als Bilderrahmen auszubilden.

Der FR-A-2 681 232 ist eine Toilette zu entnehmen, deren Toilettendeckel eine Vertiefung aufweist, die eine Aufnahme bildet, die zur Aufnahme eines extra-flachen, batteriebetriebenen Musik-Gerätes, wie etwa eines Kleinkassettengerätes oder eines Rundfunkempfängers, dient, dessen Betrieb durch einen Ein- und Ausschalter betätigt wird, der seinerseits durch die Stellung des Deckels betätigt wird.

Vor dem Gerät ist ein durchbrochenes und mit einer Kunststofffolie abgedecktes Schutzteil angeordnet, das schalldurchlässig ist. Die Vertiefung kann die gesamte Innenfläche des Deckels einnehmen, um an ihrer Peripherie eine Antenne zur Verbesserung des Empfanges aufzunehmen.

Auch die DE 200 14 159 beschreibt eine Toilette, bei der der Toilettendeckel unter Ausbildung eines Hohlraumes zur Aufnahme eines flüssigen Mediums mit schwimmfähigen Elementen, wie Fischen, doppelwandig ausgebildet ist, wobei die Deckelwände aus einem glasklaren Material bestehen, so dass der Toilettendeckel eine aquariumartige Ausgestaltung erhält.

Eine Toilette mit einer eingebauten Waage oder einem andersartig gestalteten Funktionsgegenstand beschreibt die DE 299 01 068 U. Der Einbau der Waage in dem Toüettendeckel erfolgt dabei derart, dass durch den Sitzdruck die Waage in Tätigkeit versetzt wird und somit das Gewicht der auf dem geschlossenen Toilettendeckel sitzenden Person anzeigt.

Es ist daher Aufgabe der vorliegenden Erfindung einen Deckel für ein Wandurinal sowie für eine Toilette der eingangs genannten Art mit den Benutzern jeweiligen individuellen Wünschen angepassten Dekor- und Designelementen sowie anderen geeigneten Gebrauchsgegenständen, wie z. B. Zeituhr und Farbgebungen, Profilierungen u. dgl. zu versehen, die gegeneinander austauschbar sind, ohne dass jedes Mal ein neuer Deckel erworben werden muss. Außerdem soll den Benutzern ein Anreiz für ein Spiel, z. B. in Form einer Belohnung für das Schließen des Deckels nach Benutzung einer Toilette oder eines Wandurinals gegeben werden.

Gelöst wird diese Aufgabe bei einem Deckel für ein Wandurinal oder bei einem Deckel für eine Toilette gemäß der eingangs beschriebenen Art mit den im Anspruch 1 angegebenen Merkmalen.

Hiernach besteht die Erfindung darin, dass die mindestens eine Bohrung im Deckel die Querschnittsform eines Kreises, einer Ellipse, eines Dreiecks, eines Vier- oder Mehrecks oder einer anderen geometrischen Form zur Aufnahme des Einsatzkörpers aufweist, der als Hohlkörper ausgebildet ist und aus einem kappenförmigen Deckelteil und einem kappenförmigen Bodenteil besteht, wobei die beiden aufeinander gesetzten Teile mindestens eine Höhe aufweisen, die der Tiefe der Durchbohrung in dem Deckel entspricht und wobei die beiden kappenförmigen Teile mittels an den sich gegenüberliegenden Rändern der aneinander gesetzten Teile ausgebildeten Schraubverbindungen, Steckverbindungen, Klemmverbindungen, Rastverbindungen, oder Bajonettverschlussverbindungen oder durch Übergreifen der senkrecht verlaufenden Wände der beiden Teile miteinander verbunden sind oder mittels Klemm- und Presssitz in der Bohrung gehalten sind, und wobei der Einsatzkörper vollständig, teil- oder abschnittsweise aus einem glasklaren, transparenten, milchigen oder durchscheinenden Material mit oder ohne Farbgebung besteht, und wobei der in der Bohrung angeordnete Einsatzkörper in seinem Innenraum feststehende oder bewegliche Dekorations- oder Gebrauchs- oder Funktionsgegenstände, wie Leuchtmittel, Rundfunk- oder Fernsehgerät, CD-Player, Zeitanzeigeeinrichtung, Sprach- und/oder Musikmodul mit einer Stromerzeugungsquelle, wie Batterie oder Solarzelle, flüssige Medien oder Spiele, wie Belohnungsspiel, aufweist.

Die Form der Bohrung kann z. B. auch eine figürliche, ein- oder mehrdimensionale Ausgestaltung aufweisen; der Einsatzkörper ist dann der Form der Bohrung angepasst. Der Deckel selbst kann aus allen möglichen Materialien gefertigt sein, wie z. B. Kunststoff, Keramik, Glas, glasklar oder eingefärbt, Holz, Metall, Carbon, wobei das Material des Einsatzkörpers dem Material des Deckels angepasst sein kann oder auch abweichen kann.

In den Fällen, in denen Stromquellen erforderlich sind, können Batterien und Solarzellen mit Stromspeichereinrichtungen zum Einsatz kommen.

Bevorzugter Weise geht die Oberfläche des in der Bohrung eingesetzten Einsatzkörpers stufenlos in die Oberfläche des Deckels über.

Der Einsatzkörper ist in der Bohrung mittels eines Schraubgewindes, einer Klemmverbindung, eines Bajonettverschlusses oder einer anderen geeigneten Arretierungseinrichtung in der Bohrung lösbar gehalten.

Zum mühelosen Einsetzen des Einsatzkörpers in die Bohrung bzw. zum mühelosen Herausnehmen des Einsatzkörpers aus der Bohrung weist der Einsatzkörper in seiner oberen Wandfläche beispielsweise Griffmulden auf.

Die die obere Abdeckung bildende Wand des Einsatzkörpers kann über den umlaufenden Rand der Bohrung hinausragend sein.

Die Anzahl der Bohrungen mit ihren Einsatzkörpern in dem Deckel kann dabei beliebig gewählt sein. Um ein belebtes und ansprechendes Dekor zu schaffen, sind in dem Deckel mehrere Einsatzkörper angeordnet, die in einer geometrischen Zuordnung, z. B. reihenweise, als auch untergeordnet angebracht sein können.

Der Einsatzkörper besteht zur Ausbildung des Hohlraumes aus einem kappenförmigen Bodenteil und einem kappenförmigen Deckelteil, wobei im zusammengesetzten Zustand der beiden Teile die senkrechte, umlaufende Wand des Deckelteils die senkrechte, umlaufende Wand des Bodenteils übergreift oder die senkrechte, umlaufende Wand des Bodenteils die senkrechte, umlaufende Wand des Deckelteils übergreift, wobei das Deckelteil und das Bodenteil mittels Klemm- und Presssitz oder anderen geeigneten lösbaren Verbindungsmitteln zusammengehalten werden.

Die Oberfläche der oberen Seitenwand des Einsatzkörpers kann eine plastische und figürliche Formkörperausgestaltung oder Profilierung, z. B. in Form einer Micky Maus-Figur, aufweisen. Dabei kann in die Formkörperausgestaltung der oberen Einsatzkörperwand ein Sprach- und/oder Musikmodul integriert sein. Auch die Oberfläche der oberen Seitenwand des Einsatzkörpers kann eine plastische Formkörperausgestaltung, z. B. in Form einer Blume, Blüte o. dgl., aufweisen.

Die blütenartige bzw. blumenartige Formkörperausgestaltung der oberen Einsatzkörperwand kann auch Duftstoffe enthalten.

Nach einer weiteren Ausführungsform ist der Einsatzkörper als z. B. batteriebetriebene Uhr ausgebildet, wobei auch andersartig ausgebildete Stromquellen Verwendung finden.

Die in dem Hohlkörper bzw. in dem Innenraum des Einsatzkörpers angeordneten Design- oder Dekorelemente bestehen aus
- einem flüssigen, gefärbten Medium,
- festen mehrdimensionalen Gegenständen,
- fotografischen Abbildungen,
- Leuchten mit Stromquellen,
wobei auch andersartig ausgebildete Design- oder Dekorelemente eingesetzt werden können.

Der Einsatzkörper kann somit mit einem Radio, einer Uhr, mit Beleuchtungsmitteln, z. B. in Form von LED's ausgestattet sein, wobei diese Gebrauchs- oder Funktionsgegenstände in dem Einsatzkörper angeordnet sind, wobei dann bevorzugter Weise von außen bedienbare Betätigungselemente vorgesehen sind. Vorgesehene Stromquellen sind ebenfalls von außen zugänglich. Sind Beleuchtungsmittel vorgesehen, so können diese auch als Nachtbeleuchtung eingeschaltet bleiben, um somit eine Hinweisfunktion auszuüben. Der Einsatzkörper kann in seinem Innenraum bevorzugter Weise eine eingefärbte Flüssigkeit aufnehmen und zwar u. a. auch in Verbindung mit Leuchtmitteln.

Nach einer weiteren Ausführungsform der Erfindung ist in dem Hohlraum bzw. in dem Innenraum des Einsatzkörpers ein Belohnungsspiel in Form eines Lottowettsystems oder einer Horoskop-Aussage angeordnet.

Durch die Verwendung von Einsatzkörpern in einem Deckel für ein Wandurinal oder einer Toilette mit Design- oder Dekorelementen oder mit einem Belohnungsspiel ist es möglich, eine individuelle Ausgestaltung des Deckels vorzunehmen. Durch die Austauschbarkeit der einzelnen Einsatzkörper mit den verschiedensten Arten von Inhalten oder Farbgebungen entfällt jeweils eine Neuanschaffung von Toilettenteilen, da lediglich bereits vorhandene Einsatzkörper gegen andersartig ausgestaltete Einsatzkörper auszutauschen sind. Auf diese Weise kann den Toilettenteilen eine besondere zusätzliche Farbgestaltung gegeben werden; außerdem können über die Einsatzkörper die verschiedensten Design- oder Dekorelemente gegeneinander ausgetauscht werden, da der Einsatzkörper aus zwei voneinander lösbaren und miteinander verbindbaren Teilen besteht, ist die Möglichkeit gegeben, dass auch persönlich gestaltete Elemente eingesetzt werden können. Elektrische Beleuchtungseffekte, Zeitmesser u. dgl. ermöglichen weitere individuelle Ausgestaltungen des Toilettendeckels und des Toilettensitzes. Der Einsatzkörper ist mühelos seiner Halterung in Form einer Bohrung im Deckel entnehmbar und einsetzbar.

Das in dem Einsatzkörper angeordnete Belohnungsspiel ist beispielsweise als Lotto-Wettsystem ausgebildet.

Der als Belohnungsspiel in Form eines Lotto-Wettsystems ausgebildete Einsatzkörper umfasst einen in den rückwärtigen Bereich des Einsatzkörpers ansteigend geführten Boden mit seitlichen Begrenzungen und mit mindestens einem im vorderen Bereich des Einsatzkörpers liegenden Aufnahmeschacht für auf dem Boden bei geschlossenem Deckel einen oder mehrere abrollende, rollfähige, kugelförmige und zahlentragende Formkörper mit auf ihren Oberflächen aufgebrachten Zahlenwerten oder Aufdrucken von einzelnen oder sich ergänzenden Texten oder Symbolen, und ein Sichtfenster als Ablesebereich im Bereich des Aufnahmeschachtes bzw. der Aufnahmeschächte in der oberen Seitenwand, wobei jeder kugelförmige Formkörper auf seiner Kugeloberfläche eine Anzahl gleicher Zahlenwerte aufweist.

Nach einer weiteren Ausführungsform umfasst der Einsatzkörper als Belohnungsspiel einen oder eine Anzahl von in dem Innenraum des Einsatzkörpers angeordneten würfelförmigen oder zylindrischen oder walzenförmigen Formkörper mit beschriftbaren Flächen auf den Formkörperoberflächen, wobei der Formkörper bzw. die Formkörper mit Aufdrucken von sich ergänzenden Texten, Symbolen o. dgl. versehen sind. In dem Innenraum des Einsatzkörpers sind eine oder zwei oder mehrere bis in den Bereich des Sichtfensters reichende Kammern oder parallel zueinander verlaufende Kammern ausgebildet, von denen jede Kammer eine Anzahl von würfelförmigen, zylindrischen oder walzenförmigen Formkörpern aufnimmt, wobei jede Kammer in einen im Bereich des Sichtfensters liegenden Aufnahmeschacht für jeweils einen einzigen Formkörper mündet.

Mit der Ausgestaltung eines Einsatzkörpers ist eine Toilette mit Belohnungsspielen für den Toilettenbenutzer ausgebildet, die dem Toilettenbenutzer den Anreiz gibt, nach der Toilettenbenutzung den Toilettendeckel zu schließen. Diese Belohnungsspiele bestehen in einem Lotto-Zahlenspiel oder einem andersartig ausgebildeten Wettspiel und nach der anderen Ausführungsform in einem Horoskop-Spiel, bei dem dem Toilettenbenutzer über Textzuordnungen bzw. Textergänzungen Aussagen z. B. über Geld, Glück, Liebe, Gesundheit, Beruf, Partnerschaft u. dgl. gegeben werden.

Der mit derartigen Belohnungsspielen ausgebildete Toilettendeckel oder der Deckel eines Wandurinals ist in seinem vorderen Bereich und zwar insbesondere benachbart zum Sichtfenster mit einem Hinweis "Bitte schließen, Deine Lottozahlen stehen auf der Deckeloberseite" versehen. Im geöffneten Zustand des Toilettendeckels sammeln sich die kugelförmigen, würfelförmigen, zylindrischen oder walzenförmigen Formkörper im rückwärtigen Bereich des Innenraumes des Toilettendeckels und beim Verschwenken des Toilettendeckels in die Schließstellung bewegen sich die Formkörper in dem Einsatzkörper in den vorderen Bereich des Toilettendeckels auf der schräg verlaufenden Abrollfläche und gelangen in die im vorderen Bereich des Einsatzkörpers bzw. des Toilettendeckels in dessen Innenraum ausgebildeten Aufnahmekammern. Die würfelförmigen Formkörper, die die verschiedenen Zahlen tragen, sind dann im Bereich des Sichtfensters angeordnet und können vom Toilettenbenutzer abgelesen werden als Empfehlung für das Ausfüllen eines Lottoscheines. Ist ein Einsatzkörper mit einem Horoskop-Spiel versehen, dann befinden sich in der Schließstellung des Toilettendeckels jeweils zwei würfelförmige Formkörper in den beiden Aufnahmeschächten, wobei dann sich die Texte bzw. Angabe des einen Formkörpers mit dem des anderen Formkörpers ergänzen können. Es werden dann Aussagen gemacht, über Geld, Glück, Liebe, Gesundheit, Beruf, Partnerschaft u. dgl.

Mit einer derartigen Ausgestaltung eines derartigen Toilettendeckels oder Deckels eines Wandurinals erhält der Toilettenbenutzer den Anreiz, den Toilettendeckel zu schließen, um somit an dem entsprechenden Spiel teilzunehmen.

Vorteilhafte Ausgestaltungen der Erfindung sind Gegenstand der Unteransprüche.

Ausführungsbeispiele der Erfindung werden nachstehend anhand der Zeichnungen einer Toilette näher erläutert Einige der Figuren sind jedoch keine Ausführungsbeispiele der Erfindung sondern Beispiele, die das Verständnis der Erfindung erleichtern. Es zeigen:
- Fig. 1: eine schaubildliche Ansicht einer Toilette mit einem Einsatzkörper zur Aufnahme von Design- oder Dekorgegenständen oder einem Belohnungsspiel und mit einem ein Batteriefach aufweisenden Einsatzkörper bei geschlossenem Toilettendeckel,
- Fig. 2: eine schaubildliche Ansicht einer Toilette nach Fig. 1 mit geöffnetem Toilettendeckel,
- Fig. 3: eine Ansicht von oben auf den Toilettendeckel der Toilette mit dem Einsatzkörper,
- Fig. 4: einen senkrechten Schnitt durch den Toilettendeckel mit in eine Durchbohrung in dem Toilettendeckel einsetzbaren, als Hohlkörper ausgebildeten Einsatzkörper aus zwei miteinander verbindbaren kappenförmigen Teilen,
- Fig. 5: einen senkrechten Schnitt durch den Toilettendeckel mit in eine Sackbohrung in dem Toilettendeckel einsetzbaren als Vollkörper ausgebildeten Einsatzkörper Beispiel,
- Fig. 5A: einen senkrechten Schnitt durch den Toilettendeckel mit in eine Sackbohrung in dem Toilettendeckel einsetzbaren als Vollkörper ausgebildeten Einsatzkörper, wobei der Einsatzkörper mit seiner oberen Wandfläche den umlaufenden Rand der Bohrung übergreift Beispiel,
- Fig. 5B: einen senkrechten Schnitt durch den Toilettendeckels mit in eine Sackbohrung in dem Toilettendeckel einsetzbaren als Vollkörper ausgebildeten Einsatzkörper, wobei der Einsatzkörper mit seiner oberen Wandfläche die Toilettendeckeloberfläche übergreift und mit einem Oberflächendekor versehen ist Beispiel,
- Fig. 5C: einen senkrechten Schnitt durch den Toilettendeckel mit in die Sackbohrung in dem Toilettendeckel eingesetzten als Vollkörper ausgebildeten Einsatzkörper Beispiel,
- Fig. 5D: einen senkrechten Schnitt durch den Toilettendeckel mit in die Sackbohrung in dem Toilettendeckel eingesetzten, als Hohlkörper ausgebildeten Einsatzkörper Beispiel,
- Fig. 5E: einen senkrechten Schnitt durch den Toilettendeckel mit in eine Durchbohrung in dem Toilettendeckel einsetzbaren Einsatzkörper, wobei die Durchbohrung einen halsartig eingezogenen Abschnitt aufweist und der Einsatzkörper der Formgebung der Durchbohrung entspricht Beispiel,
- Fig. 5F: einen senkrechten Schnitt durch den Toilettendeckel mit in eine Durchbohrung in dem Toilettendeckel einsetzbaren Einsatzkörper, wobei der als Vollkörper ausgebildete Einsatzkörper eine Höhe aufweist, die der Tiefe der Durchbohrung entspricht und eine obere Seitenwand aufweist, die den umlaufenden Rand der Durchbohrung übergreift Beispiel,
- Fig. 6: eine Ansicht von oben auf einen Toilettendeckel mit einem Sichtfenster und mit einer in dem Toilettendeckel ausgebildeten schlitzartigen Ausnehmung zur Aufnahme eines Schiebers, dessen im Bereich des Sichtfensters liegender Abschnitt einsatzkörperartig ausgebildet ist Beispiel,
- Fig. 6A: einen senkrechten Schnitt gemäß Linie A-A in Fig. 6,
- Fig. 6B: eine schaubildliche Ansicht des Schiebers mit in dessen Endbereich angeordneter Uhr,
- Fig. 7: teils in Ansicht, teils in einem senkrechten Schnitt einen Toilettendeckel mit einer Durchbohrung zur Aufnahme eines von unten einzuschiebenden Einsatzkörpers und einer oberen Abdeckung der Durchbohrung Beispiel,
- Fig. 8: eine Ansicht von oben auf den Toilettendeckel mit einer einen Einsatzkörper aufnehmenden Sacklochbohrung, die obenseitig mittels einer verschwenkbaren Deckelplatte abdeckbar ist Beispiel,
- Fig. 8A: einen senkrechten Schnitt gemäß Linie A-A in Fig. 8,
- Fig. 8B: eine Ansicht von oben einer weiteren Ausführungsform für einen Verschluss der oberen Öffnung einer Durchbohrung oder Sacklochbohrung in dem Toilettendeckel,
- Fig. 9: in einem senkrechten Schnitt einen Toilettendeckel mit einer Sacklochbohrung mit einem kappenförmig ausgebildeten Einsatzkörper Beispiel,
- Fig. 9A: teils in Ansicht, teils in einem senkrechten Schnitt den Toilettendeckel gemäß Fig. 9 mit einer Magnetverbindung zur Halterung des Einsatzkörpers in der Sacklochbohrung im Toilettendeckel,
- Fig. 10: einen Toilettendeckel in einer Ansicht von oben mit einer figürlich gestalteten Bohrung in dem Toilettendeckel und mit einem entsprechend gestalteten und in die Bohrung passend einsetzbaren Einsatzkörper,
- Fig. 11: in einem senkrechten Schnitt einen Abschnitt des Toilettendeckels mit einer in diesem ausgebildeten ausnehmungsartigen Sacklochbohrung, die zur Ebene des Toilettendeckels nach unten abgesetzt ist, wobei die Tiefe der Bohrung größer ist als die Stärke des Toilettendeckels Beispiel,
- Fig. 11A: in einem senkrechten Schnitt einen Abschnitt des Toilettendeckels mit einer in diesem ausgebildeten ausnehmungsartigen Sacklochbohrung mit einem eine geringe Stärke aufweisenden, die Bohrung nach unten begrenzenden Wandabschnitt Beispiel,
- Fig. 11B: den Toilettendeckel nach Fig. 11A, jedoch mit zur Ebene des Toilettendeckels nach unten abgesetzten die Bohrung begrenzenden Wandabschnitt, wobei die Tiefe der Bohrung der Stärke des Toilettendeckels entspricht Beispiel,
- Fig. 11C: in senkrechten Schnittdarstellungen einen Abschnitt des Toilettendeckels mit einer Sacklochbohrung, eine in die Sacklochbohrung einsetzbare Uhr und einen auf die Öffnung der Sacklochbohrung und die Uhr aufsetzbarenVerschiussdeckel Beispiel,
- Fig. 12: eine Ansicht von oben auf einen Einsatzkörper mit freigelegtem Belohnungsspiel einer ersten Ausführungsform, mit auf der Kugelabrollfläche verteilt angeordneten nockenförmigen Stiften,
- Fig. 13: eine Ansicht von oben auf einen Einsatzkörper mit in diesem angeordneten Belohnungsspiel gemäß Fig. 12 in einer weiteren Ausführungsform,
- Fig. 14: einen senkrechten Schnitt gemäß Linie XIV-XIV in Fig. 13,
- Fig. 15: in einer vergrößerten Ansicht die Aufnahmekammern für die kugelförmigen Formkörper des Belohnungsspiel,
- Fig. 16: teils in Ansicht, teils in einem senkrechten Schnitt den Einsatzkörper mit dem in diesem angeordneten bzw. ausgebildeten Belohnungsspiel Beispiel,
- Fig. 17: teils in Ansicht, teils in einem horizontalen Schnitt den Einsatzkörpers mit freigelegtem Belohnungsspiel in einer zweiten Ausführungsform,
- Fig. 18: teils in Ansicht, teils in einem horizontalen Schnitt den Einsatzkörpers mit freigelegtem Belohnungsspiel in einer dritten Ausführungsform,
- Fig. 19: in einer Ansicht von oben auf einen Einsatzkörper mit in diesem angeordneten Belohnungsspiel,
- Fig. 20: einen senkrechten Schnitt gemäß Linie XX-XX in Fig. 19,
- Fig. 21: eine Ansicht auf mehrere Aufnahmeschächte des Belohnungsspiels mit in jedem Aufnahmeschacht angeordneter Reihe von hintereinander liegenden kugelförmigen Formkörpern,
- Fig. 22: eine Ansicht auf mehrere Aufnahmeschächte des Belohnungsspiels mit in jedem Aufnahmeschacht angeordneter Reihe von hintereinander liegenden kugelförmigen Formkörpern, wobei das Sichtfenster im Bereich der untersten Querreihe von kugelförmigen Formkörpern angeordnet ist,
- Fig. 23: eine Ansicht auf mehrere Aufnahmeschächte des Belohnungsspiels mit in jedem Aufnahmeschacht angeordneter Reihe von hintereinander liegenden kugelförmigen Formkörpern, wobei das Sichtfenster im Bereich einer mittleren Querreihe von kugelförmigen Formkörpern angeordnet ist,
- Fig. 24: eine Ansicht auf mehrere Aufnahmeschächte des Belohnungsspiels mit in jedem Aufnahmeschacht angeordneter Reihe von hintereinander liegenden kugelförmigen Formkörpern, wobei das Sichtfenster im Bereich zweier Querreihen von kugelförmigen Formkörpern angeordnet ist,
- Fig. 25: in einer schaubildlichen Ansicht eine oder in dem Einsatzkörper anbringbare Trägerplatte mit einem Sprach- und/oder Musikmodul,
- Fig. 26: die Trägerplatte gemäß Fig. 25 in einer Ansicht von oben und
- Fig. 27: zeigt in einer schaubildlichen Ansicht ein mittels eines Deckels verschließbaren Wandurinals.

Fig. 1 und 2 zeigen eine Toilette 10, die ein Toilettenbecken 11 und einen Toilettensitz 12 umfasst, der durch ein Sitzbrett 13 und einen Toilettendeckel 15 gebildet ist. Das Sitzbrett 13 und der Toilettendeckel 15 sind über eine im Scharnierbereich 17 des Toilettensitzes 12 angeordnete Schwenkeinrichtung schwenkbar miteinander und mit dem Toilettenbecken 11 verbunden.

Der Toilettendeckel 15 ist in Pfeilrichtung X gegen das Sitzbrett 13 verschwenkbar. Unabhängig davon kann das Sitzbrett 13 in Pfeilrichtung X1 gegen das Toilettenbecken 11 und dem Toilettendeckel 15 verschwenkt werden. In der in Fig. 2 gezeigten ersten Öffnungsstellung liegt das Sitzbrett 13 unter Zwischenschaltung von noppenartigen Abstandshaltern 18 auf dem umlaufenden Rand des Toilettenbeckens 11 auf. Die dem Toilettenbecken 11 zugekehrte Außenwandfläche des Toilettendeckels 15 ist ebenfalls mit noppenartigen Abstandshaltern versehen, über die der Toilettendeckel 15 in der Verschlussstellung auf dem Sitzbrett 13 aufliegt. Der Innenraum des Toilettenbeckens 11 ist mit 11a bezeichnet.

Der Toilettendeckel 15, das Sitzbrett 13 und das Toilettenbecken 11 sind aus Holz, Kunststoff, metallischen Werkstoffen, Glas oder anderen geeigneten Materialien gefertigt.

Fig. 27 zeigt ein mittels eines Deckels 15' verschließbares Wandurinal 10'.

Der Deckel 15' des Wandurinals 10' und der Deckel 15 der Toilette 10 sind mit mindestens einer Bohrung 210 zur Aufnahme eines in die Bohrung 210 einsetzbaren Einsatzkörpers 200 versehen (Fig. 1, und 27). Die Anzahl der Bohrungen 210 in dem Deckel 15, 15' kann beliebig gewählt sein. Dieser Einsatzkörper 200 kann als Vollkörper 201 (Fig. 5, 5A, 5B, 5C, 5E und 5F) oder als Hohlkörper 205 mit einem Innenraum 207 ausgebildet sein (Fig. 5D), wobei es sich bei den Fig. 5, 5A, 5B, 5C, 5D, 5E, 5F, 6, 6A, 6B, 7, 8, 8A, 8B, 9, 9A, 11, 11A, 11B, 11C und 16 nicht um Ausführungsbeispiele der Erfindung, sondern um Beispiele handelt, die das Verständnis der Erfindung erleichtern. Die Bohrung 210 kann kreisförmig, dreieckig, viereckig und mehreckig sein und jede beliebige geometrische Form aufweisen. Der Einsatzkörper 200 ist passgerecht ausgebildet und weist eine der Querschnittsform der Bohrung 210 entsprechende Querschnittsform auf. Die Stärke des Einsatzkörpers 200 entspricht der Tiefe der Bohrung 210, so dass im in die Bohrung 210 eingesetztem Zustand der Einsatzkörper 200 mit seiner oberen Seitenwand 115 bündig in die obere Wandfläche des Deckels 15, 15', also stufenlos übergeht. Die obere Seitenwand 115 des Einsatzkörpers 200 kann zum Einsetzen und Herausnehmen in die bzw. aus der Bohrung 210 mit einer Griffmulde 206 oder andersartig ausgebildeten Handhabe versehen sein (Fig. 5). Wie Fig. 5A zeigt, ist die obere Seitenwand 115 des Einsatzkörpers 200 mit einem umlaufenden Rand 115a versehen, der auf der Oberfläche des Deckels 15, 15' aufliegt. Der umlaufende Rand 115a kann sich auch über die gesamte Oberfläche des Deckels 15, 15' erstrecken (Fig. 5B), wobei auch die obere Seitenwand 115 des Einsatzkörpers 200 bis über den äußeren umlaufenden Rand des Deckels 15, 15' geführt sein kann. Wie Fig. 1 u. a. zeigt, ist der Einsatzkörper 200 mit einem ein- und ausfahrbaren Batteriefach 231 zur Aufnahme einer Batterie als Stromquelle für in dem Einsatzkörper 200 angeordnete Geräte, die strombetrieben werden, versehen. Des weiteren ist der Einsatzkörper 200 mit einer Standfläche und/oder einer Aufhängevorrichtung versehen, um den Einsatzkörper 200 auch außerhalb des Toilettendeckels z. B. als Wand- oder Standuhr zu verwenden.

Ist die Bohrung in dem Deckel 15, 15' als Sackbohrung 210' ausgebildet, dann entspricht der Einsatzkörper 200 in seiner Formgebung der der Sackbohrung (Fig. 5C).

Entsprechend Fig. 5E kann die Durchbohrung 210 mit einer halsartigen Einziehung versehen sein; der Einsatzkörper 200 ist dann entsprechend gestaltet. Bei einer Durchbohrung 210 entsprechend Fig. 5F weist der Einsatzkörper 200 eine Stärke auf, die der Tiefe der Durchbohrung entspricht, so dass die obere Seitenwand 115 und die untere Seitenwand 116 des Einsatzkörpers 200 in die jeweiligen Flächen des Deckels 15, 15' übergehen.

Der Einsatzkörper 200 ist in der Bohrung 210 vermittels Klemm- und Presssitz gehalten. Auch Schraub- oder Rastverbindungen wie auch bajonettartige Verschlüsse können für eine lösbare Verbindung eingesetzt werden. Der Einsatzkörper 200 besteht vollständig, teil- oder abschnittsweise aus einem glasklaren, transparenten, milchigen oder durchscheinenden Kunststoff mit oder ohne Farbgebung. In besonderen Fällen kann der Einsatzkörper 200 auch aus nicht durchsichtigen oder nicht durchscheinenden Kunststoffen oder anderweitigen Werkstoffen bestehen, wobei dann in dem Einsatzkörper Sichtfenster ausgebildet sind.

Gemäß in Fig. 4 ist in dem Deckel 15 eine Durchbohrung 210 vorgesehen. Der in die Durchbohrung 210 einsetzbare Einsatzkörper 200 ist als Hohlkörper 205 ausgebildet und besteht aus zwei kappenförmigen Teilen, nämlich einem kappenförmigen Deckelteil 208 und einem kappenförmigen Bodenteil 209. Beide Teile sind bevorzugter Weise gleich ausgebildet. Die oberen Seitenwände 115 der beiden Teile 208, 209 weisen seitlich auskragende umlaufende Randabschnitte 115a auf. Die Höhe der beidene aufeinander gesetzten Teile 208, 209 kann mindestens der Tiefe der Durchbohrung 210 in dem Deckel 15, entsprechen so dass beim Eindrücken der beiden Teile 208, 209 in Pfeilrichtung X, X1 in die beiden Öffnungen der Durchbohrung 210 die freien umlaufenden Ränder der beiden Teile 208, 209 aufeinander zu liegen kommen, wobei gleichzeitig die auskragenden Ränder 115a auf der Ober fläche und der unteren Fläche des Deckels 15 fest anliegen und dabei dichtende Wirkung haben, wobei auch noch zusätzliche Dichtungen an den Unterseiten der auskragenden Randabschnitte 115a angebracht sein können. Die beiden Teile 208, 209 werden mittels Randverbindungen, Steckverbindungen, Schraubverbindungen, Bajoneitverschließverbindungen miteinander verbunden, wobei beispielsweise die Verbindungselemente an den sich gegenüberliegenden Rändern 208a, 209a der beiden Teile 208, 209 ausgebildet sind.

Da der Einsatzkörper 200 als Hohlkörper 205 ausgebildet ist, sind sind die Design- oder Dekor-Gegenstände 230 im Innenraum 207 des Einsatzkörpers 200 angeordnet. In dem Innenraum 207 des Einsatzkörpers 200 können feststehende oder bewegliche Gegenstände bzw. Design- oder Dekorelemente, flüssige Medien 230a angeordnet sein (Fig. 5D). Des weiteren sieht die Erfindung die Anordnung von Spielen, z. B. Belohnungsspiele 20 bzw. 120 z. B. in Form eines Lotto-Wettsystems oder in Form eines Horoskop-Aussage-Spiels in dem Innenraum 207 des Einsatzkörpers 200 vor.

Zur Ausbildung des Hohlraumes in dem Einsatzkörper 200 besteht dieser aus einem kappenförmigen Bodenteil 209 und einem kappenförmigen Deckelteil 208, wobei im zusammengesetzten Zustand der beiden Teile 208, 209 die senkrechte, umlaufende Wand 208'a des Deckelteils 208 die senkrechte, umlaufende Wand 209'a des Bodenteils 209 übergreif kann (Fig. 14 und 20) oder die senkrechte, umlaufende Wand 209'a des Bodenteils 209 die senkrechte, umlaufende Wand 208'a des Deckelteils 208 übergreif kann wobei das Deckelteil 208 und das Bodenteil 209 mittels Klemm- und Presssitz zusammengehalten werden.

Die Oberfläche der oberen Seitenwand 115 des Einsatzkörpers 200 weist eine plastische und figürliche Formkörperausgestaltung 211, z. B. in Form einer Micky Maus-Figur, einer Blume, Blumenblüte o. dgl. auf (Fig. 5B). Die Formkörperausgestaltung 211 kann ein- oder mehrdimensional sein. Bei einer blütenartigen bzw. blumenartigen Formkörperausgestaltung kann diese Duftstoffe enthalten. In die Formkörperausgestaltung 211 der oberen Seitenwand 115 kann ein Sprach- und/oder Musikmodul 320 integriert sein.

Nach einer weiteren Ausgestaltung kann der Einsatzkörper 200 mit einer z. B. batteriebetriebenen Uhr 220 versehen sein (Fig. 1 und 11C).

Gemäß einem Beispiel, das das Verständnis der Erfindung erleichtert , können die Dekorations-, Gebrauchs- oder Funktionsgegenstände, die in dem Einsatzkörper 200 angeordnet sind, gemäß Fig. 6, 6A und 6B auch in einem Schieber 400 angeordnet sein. Bei dieser Ausführungsform ist der Toilettendeckel 15 mit einer Durchbohrung 210 oder Sacklochbohrung 210' und mit einer schlitzartigen Ausnehmung 405 für die Aufnahme des in Pfeilrichtung X5 ein- und ausziehbaren Schiebers 400 versehen, der an seinem in der Durchbohrung 210 liegenden Ende 400a die Dekorations-, Gebrauchs- und Funktionsgegenstände, wie z. B. eine Uhr 220 oder ein Radio oder Leuchtmittel trägt, die über eine Solarzelle oder eine Batterie mit Strom versorgt werden und mit einem Ein- und Ausschalter versehen sind, der mit dem Toilettendeckel 15 in Wirkverbindung derart steht, dass bei einem Verschwenken des Deckels 15 das Ein- und Ausschalten der Funktionsgegenstände erfolgt. Die Anordnung der Dekorations-, Gebrauchs- und Funktionsgegenstände an dem Schieber 400 ist derart, dass im eingeschobenen Zustand des Schiebers die Gegenstände im Bereich der Durchbohrung 210 oder Socklochbohrung 210' zu liegen kommen und somit eine blickgerechte Stellung einnehmen. Im oberen Bereich der Durchbohrung oder Socklochbohrung 210' kann eine fensterartige Abdeckung 406 aus einem glasklaren Material vorgesehen sein.

Ist der Toilettendeckel 15 mit der Durchbohrung 210 versehen, dann ist der Einsatzkörper von unten in die Durchbohrung einschiebbar.

Im oberen Bereich ist die Durchbohrung 210 mittels einer fensterartigen Abdeckung 406 aus einem glasklaren Material abgedeckt (Fig. 7). Der Einsatzkörper ist bei dieser Ausführungsform und bei allen anderen Ausführungsformen so in die Durchbohrung eingesetzt, dass alle Flächen des Einsatzkörpers in den Flächenebenen des Toilettendeckels 15 liegen.

Bei der Ausführungsform gemäß Fig. 8 und 8A ist die den Einsatzkörper 200 aufnehmende Socklochbohrung 210' im oberen Bereich mittels einer Deckelplatte 410 verschlossen, die um eine senkrechte Schwenkachse 411 in Pfeilrichtung X6 verschwenkbar ist, um die obere Öffnung der Sacklochbohrung verschließen bzw. freilegen zu können, um im letzteren Fall den Blick auf den Einsatzkörper 200 freizugeben. Die Sicherung der Deckelplatte 410 auf der Oberfläche des Toilettendeckels 15 erfolgt mittels eines Magnetverschlusses 415 oder entsprechend anderweitig ausgebildeter Einrichtungen.

Der Verschluss der oberen Öffnung der Sacklochbohrung in dem Toilettendeckel 15 kann nach Fig. 8B vermittels einer Schieberplatte 420 erfolgen, die in seitlichen Führungen 421 gehalten und geführt ist und die z. B. mittels eines Magnetverschlusses auf die Oberfläche des Toilettendeckels 15 gesichert ist.

Der Einsatzkörper 200 ist als kappenförmiger Deckelteil 208 ausgebildet ; er wird von beiden Seiten der Bohrung 210 eingesetzt, wobei zwei kappenförmige Einsatzkörper eingesetzt werden, die im eingesetzten Zustand mindestens eine Höhe aufweisen, die der Länge der Bohrung 210 entspricht. Im Innenraum nimmt dann der kappenförmige Einsatzkörper die Dekorations-, Gebrauchs- oder Funktionsgegenstände auf. Bei Sacklochbohrungen 210 wurde der verbleibende Wandabschnitt 210'a der Bohrung 210' den Verschluss für den Einsatzkörper bilden (Fig. 9). Die Halterung und Befestigung des Einsatzkörpers 200 mit seinem umlaufenden, auskragenden Rand kann z. B. auf der Oberfläche des Toilettendeckels 15 vermittels eines Magnetverschlusses 415' erfolgen (Fig. 9A).

Die Bohrung 210 in dem Toilettendeckel 15 weist nach Fig. 10 eine figürlich gestaltete Formgebung auf, die beliebig gestaltet sein kann. Der Einsatzkörper 200 entspricht in seiner Formgebung der figürlich gestalteten Formgebung bzw. Querschnittsform der Bohrung.

Nach Fig. 11 weist der Toilettendeckel 15 eine ausnehmungsartige Sacklochbohrung 210' auf, die zur unteren Ebene des Toilettendeckels 15 nach unten abgesetzt ist, so dass die Tiefe der Sacklochbohrung 210' größer ist als die Stärke der Toilettendeckelwand, so dass relativ hohe Einsatzkörper 200 mit einem großen Innenraum eingesetzt werden können. Die die Bohrung 210' begrenzende Wand ist mit einer ringförmig verlaufenden Stufe 210'a versehen, auf der der Einsatzkörper 200 im eingesetzten Zustand zur Anlage gebracht wird, der eine entsprechende Profilierung der Außenwandfläche aufweist. Diese ringförmige, als Auflage dienende Stufe kann mit einer umlaufenden Dichtung versehen sein.

Fig. 11A zeigt einen Toilettendeckel 15 mit einer ausnehmungsartigen Sacklochbohrung 210'. Der die Bohrung 210' unten verschließende Wandabschnitt ist dünnwandig. Eine Sacklochbohrung 210' mit einer Tiefe, die in etwa der Stärke der Toilettendeckelwand entspricht, wird nach Fig. 11 B erhalten, wenn der die Bohrung 210' unten begrenzende Wandabschnitt des Toilettendeckels unterhalb der von der unteren Wandfläche des Toilettendeckels 15 gebildeten Ebene zu liegen kommt.

Nach Fig. 11C ist der Toilettendeckel 15 mit einer Sacklochbohrung 210' versehen, deren oberer umlaufender Rand sich unter Ausbildung einer umlaufenden Ausnehmung 210'b erweitert. Die so ausgebildete Auflagefläche dient zur Auflage eines auf die Bohrung 210' aufsetzbaren Einsatzringes 238 vermittels seines umlaufenden Randes. Die Auflagefläche ist mit einer umlaufenden Nut 210C versehen, die einen in der Zeichnung nicht dargestellten Dichtungsring aufnimmt. In den Einsatzring 238 wird dann der Einsatzkörper 200, der als Uhr 220 ausgebildet ist, eingesetzt. Der Einsatzkörper 200 ist ebenfalls mit einem seitlich auskragenden, umlaufenden Rand versehen, der in einer umlaufenden Ausnehmung in der Oberfläche des Einsatzringes 238 aufliegt, wenn der Einsatzkörper 200 in den Einsatzring 238 eingesetzt ist, der bevorzugter Weise aus einem flexiblen Kunststoff besteht. Der Einsatzkörper 200 mit der Uhr 220 und dem Einsatzring 238 bilden im zusammengesetzten Zustand eine Einheit, die über den Einsatzring 238 in der Sacklochbohrung 210' des Toilettendeckels 15 gehalten wird.

Die in dem Innenraum 207 des Einsatzkörpers 200 angeordneten Design- oder Dekorelemente 230 bestehen z. B. aus
- einem flüssigen, gefärbten Medium,
- festen mehrdimensionalen Gegenständen,
- fotografischen Abbildungen, oder
- Leuchten mit Stromquellen.

Nach einer weiteren Ausführungsform ist in dem Innenraum 207 des Einsatzkörpers 200 ein Belohnungsspiel 20 in Form eines Lotto-Wettsystems oder einer Horoskop-Aussage angeordnet.

Der Einsatzkörper 200 gemäß Fig. 16 ist mit einem nachstehend näher beschriebenen ersten Belohnungsspiel 20 versehen. Hierzu ist der Einsatzkörper 200 unter Ausbildung eines das Belohnungsspiel 20 aufnehmenden Innenraumes 207 doppelwandig mit einer oberen Seitenwand 115 und einer unteren Seitenwand 116 ausgebildet. In dem so ausgebildeten Innenraum 207 des Einsatzkörpers 200 ist eine Anzahl von kugelförmigen und zahlentragenden Formkörpern 40 angeordnet. Im vorderen dem vorderen Bereich 118 des Einsatzkörpers 200 zugekehrten Bereich ist in dem Einsatzkörper 200 ein sich über die Breite bzw. einem Teil der Breite des Einsatzkörpers 200 erstreckendes Sichtfenster 21 ausgebildet, das in der oberen Seitenwand 115 liegt. Der den Innenraum 207 des Einsatzkörpers 200 begrenzende Boden 116' ist vom vorderen Bereich 118 des Einsatzkörpers 200 bis in den rückwärtigen Bereich 119 des Einsatzkörpers 200 verlaufend unter Ausbildung einer schräg verlaufenden Fläche 22 ansteigend geführt (Fig. 16). Der Einsatzkörper 200 besteht aus undurchsichtigen Kunststoffen oder anderen geeigneten Werkstoffen, wobei in der oberen Seitenwand 115 dann das Sichtfenster 21 ausgebildet ist. Der Einsatzkörper 200 kann auch gänzlich aus einem glasklaren Kunststoff bestehen. Auch besteht die Möglichkeit, dass nur die obere Seitenwand 115 aus einem glasklaren Kunststoff besteht, so dass dann die gesonderte Ausbildung eines Sichtfensters entfällt. Des weiteren kann bei einer Ausgestaltung der oberen Seitenwand 115 aus einem glasklaren Kunststoff das Sichtfenster 21 dadurch ausgebildet werden, dass außen- oder innenseitig der oberen Seitenwand 115 ein Farbauftrag unter Ausbildung einer freien Fläche als Sichtfenster 21 z. B. durch Aufsprühen, aufgebracht ist.

Im vorderen dem vorderen Bereich 118 des Toilettendeckels 15 zugekehrten Bereich des Einsatzkörpers 200 und somit im Bereich seines Sichtfensters 21 ist mindestens ein Aufnahmeschacht oder, wie dargestellt, eine Anzahl von Aufnahmeschächten 30, 31, 32, 33, 34, 35 mit in Richtung zum rückwärtigen Bereich 119 des Toilettendeckels 15 geführten Einlauföffnungen 30a, 31a, 32a, 33a, 34a, 35a für die kugelförmigen Formkörper 40 ausgebildet, die auf ihren Kugeloberflächen 40a Zahlen 50 tragen (Fig. 12, 13, 14, 15,16).

Jeder kugelförmige Formkörper 40 weist auf seiner Kugeloberfläche 40a eine Anzahl gleicher Zahlenwerte auf. Die Aufnahmeschächte 30, 31, 32, 33, 34, 35 sind derart bemessen, dass jeder Aufnahmeschacht 30 bzw. 31 bzw. 32 bzw. 33 bzw. 34 bzw. 35 einen einzigen kugelförmigen Formkörper 40 oder mehrere in Reihe hintereinander liegende kugelförmige Formkörper 40 aufnimmt, so dass im geschlossenen horizontalen Zustand des Toilettendeckels 15 die in die Aufnahmeschächte 30, 31, 32, 33, 34, 35 des Einsatzkörpers 200 eingelaufenen kugelförmigen Formkörper 40 im Bereich des Sichtfensters 21 zu liegen kommen. In einen Aufnahmeschacht können auch mehrere kugelförmige Formkörper rollen, jedoch ist dann immer nur der jeweils vordere kugelförmige Formkörper mit den Zahlen im Sichtfenster 21 erkennbar. Der oder die Aufnahmeschächte 30, 31, 32, 33, 34, 35 weisen eine Länge auf, die dem mehrfachen des Durchmessers eines kugelförmigen oder zylindrischen Formkörpers 40, 140'a entspricht. So kann die Länge eines jeden Aufnahmeschachtes 30, 31, 32, 33, 34, 35 dem Durchmesser von zwei, drei, vier, fünf oder mehreren kugelförmigen oder zylindrischen Formkörpern 40, 140'a entsprechen.

Die kugelförmigen Formkörper 40 können auch eine andere geometrische Ausgestaltung aufweisen, wobei lediglich solche Formen zur Anwendung gelangen, die ein Abrollen auf der schräg verlaufenden Fläche 22 des Bodens 116' des Einsatzkörpers 200 ermöglichen. So können die Formkörper 40 würfelförmig als Sechsflächler, als Rhombendodekaeder, als Pentagondodekaeder, als Ikosaeder (Zwanzigflächner), als Ikositetraeder (Vierundzwanzigflächner), als Oktaeder ausgebildet sein. Anstelle einer gesondert im Innenraum 207 des Einsatzkörpers 200 ausgebildeten Abrollfläche 22 kann die untere Seitenwand 116 schräg verlaufend ausgebildet sein.

Die jeweils vorgegebenen Kugel- bzw. Würfelflächen tragen dann die Zahlen 50.

Nach einer bevorzugten Ausführungsform ist in dem Innenraum 207 des Einsatzkörpers 200 eine dem Lotto-Wettsystem entsprechende Anzahl von kugelförmigen Formkörpern 40 angeordnet, nämlich neunundvierzig kugelförmige Formkörper 40. Diese Formkörper 40 tragen auf ihren Kugeloberflächen 40a die Zahlen von Eins bis Neunundvierzig, wobei jeder kugelförmige Formkörper 40 die ihm zugeordnete Zahl mehrfach aufweist, so dass in jeder Lage des Formkörpers 40 in einem der Aufnahmeschächte 30, 31, 32, 33, 34, 35 jeweils die entsprechende Zahl des Formkörpers sichtbar und blickgerecht im Bereich des Sichtfensters 21 angeordnet ist (Fig. 15). Im Falle dieser Ausgestaltung des Belohnungsspiels 20 als Lotto-Wettsystemspiel sind in dem Innenraum 207 des Einsatzkörpers 200 sechs Aufnahmeschächte, 30, 31, 32, 33, 34, 35 für die kugelförmigen Formkörper 40 vorgesehen.

Zur Erhöhung des Mischeffektes für die Formkörper 40 weist der den Innenraum 207 des Einsatzkörpers 200 begrenzende Boden 116' auf seiner Abrollfläche bzw. seiner schräg verlaufenden Fläche 22 für die Formkörper 40 in einem vor den Aufnahmeschächten 30, 31, 32, 33, 34, 35 für die Formkörper 40 liegenden Bereich eine Anzahl von auf der Abrollfläche des Bodens 116' verteilt angeordneten senkrechten Stifte oder Nocken 60,
wobei diese Stifte oder Nocken 60 einen Mindestabstand voneinander aufweisen, der so bemessen ist, dass die Formkörper 40 ungehindert durch die Zwischenräume zwischen den Stiften oder Nocken 60 sich hindurchbewegen können und zwar in Richtung zu den Aufnahmeschächten 30, 31, 32, 33, 34, 35, wenn der Toilettendeckel 15 eine horizontale Schließstellung einnimmt (Fig. 12, 13 und 14).

Die Stifte oder Nocken 60 auf der Abrollfläche des Bodens 116' sind in mehreren untereinander liegenden Reihen angeordnet, wobei die Stifte oder Nocken 60 der einzelnen Reihen zueinander versetzt sind (Fig. 12 und 16).

Der Innenraum 207 des Einsatzkörpers 200 weist bevorzugter Weise eine Höhe auf, die mindestens dem Durchmesser der kugelförmigen Formkörper 40 entspricht, wobei die Aufnahmeschächte 30, 31, 32, 33, 34, 35 Abmessungen aufweisen, die denen eines Formkörpers 40 entsprechen.

Die in Fig. 17 gezeigte zweite Ausführungsform eines Einsatzkörpers 200 mit einem Belohnungsspiel 120 in Form eines Horoskop-Spiels geht ebenfalls von einer Ausgestaltung des Einsatzkörpers 200 aus, der die vorangehend beschriebene Ausführungsform aufweist. Auch hier besteht die Toilette 10 aus einem Toilettenbecken 11 mit einem Toilettensitz 12, der von einem Sitzbrett und dem Toilettendeckel 15 gebildet wird. Die Teile des Toilettensitzes 12 wie Sitzbrett 13 und Toilettendeckel 15 sind gegeneinander und zum Toilettenbecken 11 verschwenkbar.

In dem Toilettendeckel 15 ist mindestens ein Einsatzkörper 200 angeordnet, der ebenfalls doppelwandig ausgebildet ist, wobei der ausgebildete Innenraum 207 von der oberen Seitenwand 115 und der unteren Seitenwand 116 begrenzt wird. Der vordere und der rückwärtige Bereich des Einsatzkörpers 200 ist mit 118' und 119' bezeichnet.

Die Ausgestaltung des Toilettendeckels 15 für das Belohnungsspiel 120 ist wie folgt:

Im vorderen Bereich 118' des Einsatzkörpers 200 ist ein sich über die Breite des Einsatzkörpers 200 erstreckendes Sichtfenster 121 ausgebildet. Der den Innenraum 207 des Einsatzkörpers 200 zur unteren Seitenwand 116 begrenzende Boden 116' ist vom vorderen Bereich 118' des Einsatzkörpers 200 bis in den rückwärtigen Bereich 119' des Einsatzkörpers 200 unter Ausbildung einer schräg verlaufenden Fläche 122 als Abrollfläche parallel und geradlinig für eine Anzahl von in dem Innenraum 207 des Einsatzkörpers 200 angeordneten würfelförmigen und zylindrischen Formkörpern 140, 141, 140'a mit beschriftbaren Flächen auf den Formkörperoberflächen 140a, 141a ansteigend geführt, wobei auch die untere Seitenwand 116 schräg verlaufend ausgebildet sein kann. In dem Innenraum 207 des Einsatzkörpers 200 sind zwei bis in den

Bereich des Sichtfensters 121 reichende Kammern 125, 126 ausgebildet, die durch eine senkrechte Trennwand 123 voneinander getrennt sind. Jede Kammer 125 bzw. 126 nimmt mindestens einen kugelförmigen, würfelförmigen oder zylindrischen Formkörper 140, 141 auf und mündet in einen im Bereich des Sichtfensters 121 liegenden Aufnahmeschacht 130, 131 für jeweils einen einzigen Formkörper 140 bzw. 141. Die Formkörper 140 der einen Kammer 125 und die Formkörper 141 der anderen Kammer 126 sind mit Aufdrucken von sich ergänzenden Texten, Symbolen o. dgl. versehen, d. h. es sind Schriftzüge 150, 151 auf den Formkörpern 140, 141 aufgebracht.

Anstelle von würfelförmigen Formkörpern 140, 141 können auch Formkörper mit anderen geometrischen Formgebungen eingesetzt werden, wie z. B. solche, die als Würfel oder als Oktaeder ausgebildet sind. Jedoch auch Ausgestaltungen, z. B. in Form von hexagonalen Prismen oder Protoprismen mit Protopyramiden, können zum Einsatz gelangen, wesentlich ist, dass die Oberflächen der eingesetzten Formkörper beschriftbar sind und dass die Formkörper auf der schräg verlaufenden Fläche 22 in den einzelnen Kammern 125, 126 abrollen und in die Aufnahmeschächte 130, 131 einrollen können, ohne dabei zu Verkanten. Auch eine Kammer ist möglich.

Das Sichtfenster 21 bzw. 121 ist in der oberen Seitenwand 115 des Einsatzkörpers 200 im Bereich der Aufnahmeschächte 30, 31, 32, 33, 34, 35 bzw. 130, 131 für die Formkörper 40 bzw. 140, 141 ausgebildet. Auch besteht die Möglichkeit, die obere Seitenwand 115 des Einsatzkörpers 200 im Bereich des gesamten Innenraumes 207 des Einsatzkörpers 200 als Sichtfenster 21 bzw. 121 auszubilden. Auch die gesamte obere Seitenwand 115 kann als Sichtfenster 21, 121 ausgebildet sein. Darüber hinaus besteht auch die Möglichkeit, den gesamten Einsatzkörper 200 aus einem glasklaren Kunststoff herzustellen. Das Sichtfenster 21, 121 besteht bevorzugter Weise aus einem glasklarem Kunststoff.

Wie Fig. 3 zeigt, ist mindestens im vorderen Bereich 118 des Toilettendeckels 15 auf dessen oberen Deckelwand ein Hinweisaufkleber 80 angebracht, der den Hinweis enthält, dass der Toilettendeckel nach der Toilettenbenutzung zu schließen ist und dass dann Lottozahlen auf der Deckeloberseite oder Horoskopergebnisse abzulesen sind. Auch kann das beispielsweise aus einer Kunststofffolie bestehende Hinweisschild 80 auf der Innenseite des Toilettendeckels 15 angeordnet sein und den Benutzer darauf hinweisen, den Toilettendeckel zu schließen, wenn der Benutzer den Toilettendeckel nach der Toilettenbenutzung offen stehen lässt.

Um die Zahlen bzw. Texte auf den Formkörpern 40 bzw. 141 durch das Sichtfenster 21, 121 sicher ablesen zu können, ist nach einer weiteren Ausführungsform im Bereich des im Bereich der Aufnahmeschächte 30, 31, 32, 33, 34, 35 bzw. 130, 131 für die Formkörper 40 bzw. 140, 141 liegenden Sichtfenster 21, 121 eine Lichtquelle 70 vorgesehen (Fig. 3 und 16). Diese Lichtquelle ist insbesondere vorteilhaft, als dadurch die Möglichkeit gegeben ist, den Sichtbereich auszuleuchten, was insbesondere dann von besonderem Vorteil ist, wenn eine Toilette 10 mit den Belohnungsspielen 20 bzw. 120 in schlecht beleuchteten Toilettenräumen aufgestellt sind. Die Stromversorgung der Lichtquelle 70 erfolgt beispielsweise über eine in dem Toilettendeckel 15 oder in dem Einsatzkörper 200 angeordnete Batterie oder Solarzelle, wobei das Ein- und Ausschalten der Lichtquelle über die Schwenkbewegung des Toilettendeckels 15, d. h. dass das Öffnen und/oder das Schließen des Toilettendeckels 15 gesteuert wird. Dabei ist gleichzeitig auch eine Steuerung der Leuchtdauer vermittels einer Schaltzeituhr vorgesehen. Das Ein- und Ausschalten der Lichtquelle 70 kann auch über einen Sensor oder vermittels andersartig ausgebildeter Steuereinrichtungen erfolgen.

Eine dritte Ausführungsform eines Belohnungsspiels 120a ist in Fig. 18 dargestellt. Auch bei dieser Ausführungsform ist der Einsatzkörper 200 doppelwandig ausgebildet. Der Innenraum 207 des Einsatzkörpers 200 wird begrenzt von der oberen Seitenwand 115 und der unteren Seitenwand 116. Das Belohnungsspiel 120a wird gebildet von einem Rahmen mit senkrechten Wänden und mit einem vom vorderen Bereich 118' sich zum rückwärtigen Bereich 119' ansteigend geführten Boden 116' unter Ausbildung einer Kammer 125a, in der ein zylindrischer oder walzenförmiger Formkörper 140'a angeordnet ist, dessen Oberfläche mit Schriftaufdrucken versehen ist, die horoskopartige Aussagen machen. Die Breite des Formkörpers 140'a entspricht in etwa der Breite der Kammer 125a, die im vorderen Bereich 118' in einen Aufnahmeschacht 130'a übergeht, in dem der Formkörper 140'a bei geschlossenem Toilettendeckel 15 zu liegen kommt, wobei der Einsatzkörper 200 in seiner oberen Seitenwand 115 mit einem Sichtfenster 121 a versehen ist, das im Bereich des in dem Aufnahmeschacht 130'a liegenden Formkörpers 140'a vorgesehen ist, so dass über das Sichtfenster die jeweilig im Fenster liegende Aufschrift ablesbar ist. Es besteht auch die Möglichkeit, zwei und mehr Kammern mit Aufnahmeschächten auszubilden. Es sind zwei nebeneinander liegende Bahnen für die Formkörper 140'a ausgebildet (Fig. 19 und 20).

Auf der geneigten Abrollfläche auf dem Boden 116' können kleine Nocken 60a verteilt angeordnet sein, die beim Abrollen des Formkörpers 140'a in Pfeilrichtung X eine Drehung des Formkörpers 140'a bewirken (Fig. 18).

Die Formkörper können auch austauschbar sein und zwar gegen Formkörper mit anderen Texten, Symbolen, Zahlen u. dgl., die als zusätzliches Zubehör angeboten werden können. Das Sichtfenster 21, 121 ist mit einer glasklaren Abdeckung versehen, die abnehmbar oder scharnierartig angelenkt sein kann, um für einen Austausch der Formkörper geöffnet und geschlossen werden zu können. Die scharnierartige Anlenkung der das Sichtfenster bildenden Abdeckung erfolgte vorzugsweise an der den Aufnahmeschacht 30, 31, 32, 33, 34, 35, 130, 131 begrenzenden Wand.

Die parallel zueinander verlaufenden Aufnahmeschächte 30, 31, 32, 33, 34, 35 können entsprechend Fig. 21 eine Länge aufweisen, die dem Mehrfachen des Durchmessers eines kugelförmigen Formkörpers 40 entspricht. So kann die Länge der Aufnahmeschächte so bemessen sein, dass z. B. vier kugelförmige Formkörper 40 in jedem Aufnahmeschacht zu liegen kommen, die dann in Reihe hintereinander liegend sind, jedoch kann jeweils nur ein kugelförmiger Formkörper 40 in dem Bereich des Sichtfensters 21 liegen. Liegen z. B. in jedem Aufnahmeschacht vier kugelförmige Formkörper 40, dann liegen in dem Sichtfenster 21 nur die kugelförmigen Formkörper 40 einer Querreihe (Fig. 22). Die Anordnung des Sichtfensters 21 kann sowohl im Bereich der einen oder anderen Querreihe von kugelförmigen Formkörpern 40 erfolgen (Fig. 23). Das Sichtfenster kann auch so bemessen sein, dass mehrere Querreihen von kugelförmigen Formkörpern 40 erfasst werden (Fig. 24). Auch diese Sichtfensteranordnung kommt auch zur Anwendung bei Aufnahmeschächten, die Formkörper mit anderen geometrischen Formgebungen aufnehmen.

Der Einsatzkörper 200 kann auch mit einem Sprach- und/oder Musikmodul 330 versehen sein, das in oder auf einer Trägerplatte 310 angeordnet ist, die auf der Außenwandfläche oder Innenwandfläche des Einsatzkörpers 200 oder in dem Innenraum 207 des Einsatzkörpers 200 angeordnet ist. Danach ist der Einsatzkörper 200 mit einem programmierbaren oder vorprogrammierten Sprach- und/oder Musikmodul 330 versehen, das mit einer Stromquelle 320, einer mechanischen, licht-optischen, wärme- oder druckgesteuertem Ein- und Ausschalter 340 und einer Tonwiedergabeeinrichtung 350 verbunden ist, wobei alle Bausteine in einer Trägerplatte 310 angeordnet sind (Fig. 25 und 26).

Für die Bestätigung des Sprach- und/oder Musikmoduls 330 kann dessen Ein- und Ausschalter 340 auch über die Schwenkbewegung des Toilettendeckels 15 betätigt werden.

Die Stromquelle 320 ist eine Batterie und/oder eine Solarzelle. Die Tonwiedergabeeinrichtung 350 ist als Lautsprecher ausgebildet. Das Sprach- und/oder Musikmodul 320 ist mit einer Aufnahme- und Wiedergabeeinrichtung versehen und steht mit einer Mikrofon-Lautsprechereinheit in Verbindung. Der Ein- und Ausschalter 340 als Berührungsschalter, Bewegungsschalter, Druckschalter, Augen-Iris-Erkennungsschalter, Akustikschalter oder auf Code ansprechbare Schalter ausgebildet.

In gleicher Weise, wie der Toilettendeckel 15 einer Toilette ausgebildet ist, kann auch der Deckel eines Wandurinals 15' mit einem Einsatzkörper 200 ausgebildet sein.

Das Sichtfenster 21 kann auch aus Glas oder einem glasklaren Kunststoff mit vergrößernden Eigenschaften bestehen, wodurch sich die Möglichkeit ergibt, auch kleine Formkörper einsetzen zu können, deren Zahlen oder Beschriftungen vergrößert wiedergegeben werden.

Des weiteren können die Formkörper 40, 140, 141, 140'a auch als selbstleuchtende Körper ausgebildet sein oder mit einer Außenwandbeschichtung aus einer zur Lumineszenz befähigten Substanz oder Stoff versehen sein, die nach Anregung durch sichtbares Licht nach Abschalten der anregenden Lichtquelle oder Unterbrechung einer Lichtzufuhr nachleuchten, also eine starke Phosphoreszenz zeigen. Derartige Nachleuchtfarben bestehen beispielsweise aus ZuS:Cu. Auch kann in dem Einsatzkörper 200 mindestens eine Leuchte oder Leuchtdiode mit einer Stromquelle angeordnet sein, wobei die Leuchtelemente in das Material des Einsatzkörpers 200 eingelassen oder im Innenraum des als Hohlkörper ausgebildeten Einsatzkörper angeordnet sein können. So kann z.B. in dem Einsatzkörper ein mit Leuchtkörpern versehener Tannenbaum oder andersartig ausgebildete figürliche Elemente zusammen mit Leuchtkörpern, wie z.B. beleuchtete Häuser, angeordnet sein.

Der das Belohnungsspiel 20, 120 aufnehmende Innenraum 207 des Einsatzkörpers 200 ist von einer unteren Seitenwand 116 und oberen Seitenwand 115 gebildet, wobei beide Seitenwände auch miteinander in ihren aufeinander liegenden Randbereichen miteinander verklebt, verschweißt oder anderweitig verbunden sind.

Ist der Einsatzkörper 200 allseitig aus glasklarem Kunststoff gefertigt, und ist der Einsatzkörper 200 in einer Durchbohrung 210 in dem Deckel 15, 15' angebracht, dann ist der im Innenraum 207 des Einsatzkörpers 200 angeordnete Gegenstand, auch in flüssiger Form von beiden Seiten sichtbar, also auch bei hochgeklapptem Deckel. Ist der Einsatzkörper 200 nur einseitig aus einem glasklaren Kunststoff gefertigt oder mit einem Sichtfenster versehen, so ist je nach Anordnung des Einsatzkörpers 200 in der Durchbohrung 210 der Gegenstand im Innenraum 207 des Einsatzkörpers 200 von der einen Deckelseite oder von der anderen Seite des Deckels sichtbar. Sind im Deckel 15, 15' eine Vielzahl von Einsatzkörpern 200 mit einer Füllung aus einer farbigen Flüssigkeit angeordnet, so wird ein dekoratives Deckeldesign für Toiletten geschaffen. Dies gilt auch dann, wenn Einsatzkörper 200 aus einem eingefärbtem Material in den Durchbohrungen im Deckel angeordnet sind.

## Patentansprüche

1. Deckel (15,15') für ein verschließbares Wandurinal und für eine ein Toilettenbecken (11) und einen Toilettensitz (12) umfassende Toilette (10), wobei der Deckel (15, 15') mindestens mit einer durchgehenden Bohrung (210) versehen ist, wobei in der Bohrung (210) ein die Bohrung ausfüllender Einsatzkörper (200) angeordnet ist, der eine der Form der Bohrung entsprechende Formgebung aufweist, wobei der Einsatzkörper (200) in Anpassung an die jeweiligen individuellen Wünsche der Benutzer wahlweise gegen andersartig ausgestaltete Einsatzkörper austauschbar ist,
**dadurch gekennzeichnet,**
**dass** die mindestens eine Bohrung (210) im Deckel (15, 15') die Querschnittsform eines Kreises, einer Ellipse, eines Dreiecks, eines Vier- oder Mehrecks oder einer anderen geometrischen Form zur Aufnahme des Einsatzkörpers (200) aufweist, der als Hohlkörper (205) ausgebildet ist und aus einem kappenförmigen Deckelteil (208) und einem kappenförmigen Bodenteil (209) besteht, wobei die beiden aufeinander gesetzten Teile (208, 209) mindestens eine Höhe aufweisen, die der Tiefe der Durchbohrung (210) in dem Deckel (15, 15') entspricht und wobei die beiden kappenförmigen Teile (208, 209) mittels an den sich gegenüberliegenden Rändern der aneinander gesetzten Teile (208, 209) ausgebildeten Schraubverbindungen, Steckverbindungen, Klemmverbindungen, Rastverbindungen, oder Bajonettverschlussverbindungen oder durch Übergreifen der senkrecht umlaufenden Wände (208a, 209a) der beiden Teile (208, 209) miteinander verbunden sind oder mittels Klemm- und Presssitz in der Bohrung (210) gehalten sind, und wobei der Einsatzkörper (200) vollständig, teil- oder abschnittsweise aus einem glasklaren, transparenten, milchigen oder durchscheinenden Material mit oder ohne Farbgebung besteht, und wobei der in der Bohrung (210) angeordnete Einsatzkörper (200) in seinem Innenraum feststehende oder bewegliche Dekorations- oder Gebrauchs- oder Funktionsgegenstände (230), wie Leuchtmittel, Rundfunk- oder Fernsehgerät, CD-Player, Zeitanzeigeeinrichtung, Sprach- und/oder Musikmodul mit einer Stromerzeugungsquelle, wie Batterie oder Solarzelle, flüssige Medien (230a) oder Spiele (20, 120) wie Belohnungsspiel, aufweist.

2. Deckel (15, 5') nach Anspruch 1,
**dadurch gekennzeichnet,**
**dass** die Oberfläche des in die Bohrung (210) eingesetzten Einsatzkörpers (200) stufenlos in die Oberfläche des Deckels (15, 15') übergeht.

3. Deckel (15, 15') nach einem der Ansprüche 1 und 2,
**dadurch gekennzeichnet,**
**dass** der Einsatzkörper (200) in der Bohrung (210) mittels eines Schraubgewindes, einer Klemmverbindung, eines Bajonettverschlusses, oder einer anderen geeigneten Arretierungseinrichtung in der Bohrung (210) gehalten ist.

4. Deckel (15, 15') nach einem der Ansprüche 1 bis 3,
**dadurch gekennzeichnet,**
**dass** zum Einsetzen des Einsatzkörpers (200) in die Bohrung (210) bzw. zum Herausnehmen des Einsatzkörpers (200) aus der Bohrung (210) der Einsatzkörper (200) in seiner oberen Wandfläche mindestens eine Griffmulde (206) oder anderweitig ausgebildete Handhabe aufweist.

5. Deckel (15, 15') nach einem der Ansprüche 1 bis 4,
**dadurch gekennzeichnet,**
**dass** im zusammengesetzten Zustand der beiden Teile (208, 209) des Einsatzkörpers (200) die senkrechte, umlaufende Wand (208'a) des Deckelteiles (208) die senkrechte, umlaufende Wand (209'a) des Bodenteils (209) übergreift oder die senkrechte, umlaufende Wand (209'a) des Bodenteils (209) die senkrechte, umlaufende Wand (208'a) des Deckelteils (208) übergreift, wobei das Deckelteil (208) und das Bodenteil (209) mittels Klemm-und Pressitz oder anderen geeigneten lösbaren Verbindungsmitteln zusammengehalten werden.

6. Deckel (15, 15') nach einem der Ansprüche 1 bis 5,
**dadurch gekennzeichnet,**
**dass** die Oberflächen der beiden gleich oder ungleich ausgebildeten Teile (208, 209) umlaufende und auskragende Randabschnitte (115a) aufweisen, die bei in die Durchbohrung (210) eingesetzten Teilen (208, 209) als Dichtungen auf der oberen und der unteren Fläche des Deckels (15, 15') aufliegen,

7. Deckel (15,15') nach einem der Ansprüche 1 bis 6,
**dadurch gekennzeichnet,**
**dass** die Oberfläche der oberen Seitenwand (115) des Einsatzkörpers (200) eine plastische und/oder figürliche Formkörperausgestaltung (211) z. B. in Form einer Micky Maus-Figur, einer Blume oder Blüte, aufweist.

8. Deckel (15, 15') nach Anspruch 7,
**dadurch gekennzeichnet,**
**dass** in die Formkörperausgestaltung (211) der oberen Seitenwand (115) ein Sprach- und/oder Musikmodul (330) integriert ist.

9. Deckel (15, 15') nach Anspruch 7,
**dadurch gekennzeichnet,**
**dass** die blütenartige bzw. blumenartige Formkörperausgestaltung (211) der oberen Seitenwand (115) des Einsatzkörpers (200) Duftstoffe enthält.

10. Deckel (15, 15') nach einem der Ansprüche 1 bis 9,
**dadurch gekennzeichnet,**
**dass** der Einsatzkörper (200) als Uhr (220), Fernsehgerät oder Rundfunkgerät, ausgebildet ist, oder in seinem Innenraum (207) eine Uhr (220), Fernsehgerät oder Rundfunkgerät, aufweist, wobei die Geräte z. B. batteriebetrieben sein können.

11. Deckel (15, 15') nach einem der Ansprüche 1 bis 10,
**dadurch gekennzeichnet,**
**dass** die in dem Innenraum (207) des Einsatzkörpers (200) angeordneten Design- oder Dekorelemente bzw. Gegenstände (230) aus
- einem flüssigen, gefärbten Medium,
- festen mehrdimensionalen Gegenständen,
- fotografischen Abbildungen,
- Leuchten mit Stromquellen,
bestehen.

12. Deckel (15, 15') nach einem der Ansprüche 1 bis 10,
**dadurch gekennzeichnet,**
**dass** in dem Innenraum (207) des Einsatzkörpers (200) ein Belohnungsspiel (20; 120) in Form eines Lotto-Wettsystems oder einer Horoskop-Aussage angeordnet ist.

13. Deckel (15,15') nach Anspruch 12,
**dadurch gekennzeichnet,**
**dass** der als Belohnungsspiel (20) in Form eines Lotto-Wettsystems ausgebildete Einsatzkörper (200) einen in den rückwärtigen Bereich des Einsatzkörpers (200) ansteigend geführten Boden (116') mit seitlichen Begrenzungen und mit mindestens einem oder mehreren im vorderen Bereich des Einsatzkörpers (200) liegenden Aufnahmeschacht (30) bzw. Aufnahmeschächte (30, 31, 32, 33, 34,35) für auf dem Boden (116') bei geschlossenem Deckel (15, 15') einen oder mehrere abrollende, rollfähige, kugelförmige, zylindrische, würfelförmige oder walzenförmige Formkörper (40; 140, 141; 140'a) mit auf ihren Oberflächen aufgebrachten Zahlenwerten oder Aufdrucken von einzelnen oder sich ergänzenden Texten oder Symbolen, und mindestens ein Sichtfenster (21) als Ablesebereich im Bereich des Aufnahmeschachtes (30) bzw. der Aufnahmeschächte (30, 31, 32, 33, 34, 35) in der oberen Seitenwand (115) umfasst, wobei jeder kugelförmige Formkörper (40) auf seiner Kugeloberfläche (40a) eine Anzahl gleicher Zahlenwerte aufweist und dass im geschlossenen horizontalen Zustand des Deckels (15,15') die in die Aufnahmeschächte (30, 31, 32, 33, 34, 35) eingelaufenen kugelförmigen Formkörper (40) im Bereich des Sichtfensters (21) zu liegen kommen, wobei in dem Sichtfenster (21) nur ein einziger Formkörper (40) oder zwei Formkörper (141) mit Aufdrucken von sich ergänzenden Texten oder Symbolen liegen, wobei jeder Aufnahmeschacht (30, 31, 32, 33, 34, 35) mehrere in Reihe hintereinander liegende kugel-, würfel-, zylinder- oder walzenförmige oder andere geometrische Formgebungen mit rollenden Eigenschaften aufweisende Formkörper (40, 140, 140'a) aufnimmt und dass das Sichtfenster (21) im Bereich mindestens einer Querreihe von Formkörpern angeordnet ist.

14. Deckel (15, 15') nach Anspruch 13,
**dadurch gekennzeichnet,**
**dass** anstelle von Aufnahmeschächten in dem Innenraum (207) des Einsatzkörpers (200) auf der Abrollfläche seines Bodens (116') für die Formkörper (40; 140, 141; 140'a) eine Anzahl von auf der Abrollfläche des Bodens (116') verteilt angeordneten, kleinen senkrechten Stiften oder Nocken (60) vorgesehen ist, wobei die Stifte oder Nocken einen Mindestabstand voneinander aufweisen, der so bemessen ist, dass kugelförmige oder würfelförmige Formkörper (40; 140, 141) ungehindert durch die Zwischenräume zwischen den Stiften oder Nocken (60) sich hindurch bewegen können bzw. der zylindrische Formkörper (140'a) durch Abbremsen beim Abrollen gedreht werden kann, wobei die Stifte oder Nocken (60) auf der Abrollfläche des Bodens (116') des Einsatzkörpers (200) in mehreren untereinander liegenden Reihen angeordnet oder wobei die Stifte oder Nocken (60) der Reihen zueinander versetzt sind.

15. Deckel (15, 15') nach Anspruch 13,
**dadurch gekennzeichnet,**
**dass** das Sichtfenster (21; 121) aus einem glasklaren Material mit oder ohne vergrößernden Eigenschaften besteht.

16. Deckel (15, 15') nach Anspruch 13,
**dadurch gekennzeichnet,**
**dass** die obere Seitenwand (115) des Einsatzkörpers (200) im Bereich des gesamten Innenraumes (117) des Einsatzkörpers (200) als Sichtfenster (21; 121) ausgebildet ist und aus einem glasklaren Material mit oder ohne vergrößernden Eigenschaften besteht.

17. Deckel (15, 15') nach Anspruch 13,
**dadurch gekennzeichnet,**
**dass** die gesamte obere Seitenwand (115) des Einsatzkörpers (200) als Sichtfenster (21; 121) ausgebildet ist und aus einem glasklaren Material besteht.

18. Deckel (15, 15') nach einem der Ansprüche 13 bis 17,
**dadurch gekennzeichnet,**
**dass** im Bereich des im Bereich der Aufnahmeschächte (30, 31, 32, 33, 34, 35; 130, 131, 130'a) für die Formkörper (40; 140, 141, 140'a) liegenden Sichtfensters (21; 121) eine Lichtquelle (70) vorgesehen ist, deren Stromversorgung über eine in dem Einsatzkörper (200) angeordnete Batterie oder Solarzelle erfolgt, wobei das Ein- und Ausschalten der Lichtquelle (70) über die Schwenkbewegung des Deckels (15, 15') und die Leuchtdauer über eine Schaltzeituhr gesteuert werden kann.

19. Deckel (15, 15') nach Anspruch 13,
**dadurch gekennzeichnet,**
**dass** der oder die Aufnahmeschächte (30, 31, 32, 33, 34, 35) eine Länge aufweisen, die dem Mehrfachen des Durchmessers eines kugelförmigen, zylindrischen, walzenförmigen oder würfelförmigen Formkörpers (40, 140'a) entspricht.

20. Deckel (15, 15') nach Anspruch 13,
**dadurch gekennzeichnet,**
**dass** bei mehreren in einem oder mehreren Aufnahmeschächten (30, 31, 32, 33, 34, 35) liegenden kugelförmigen, zylindrischen, walzenförmigen oder würfelförmigen Formkörpern (40; 140'a) jeweils nur ein Formkörper (40; 140'a)in einem Sichtfenster (21) liegt.

21. Deckel (15, 15') nach einem der Ansprüche 13, 15 bis 17,
**dadurch gekennzeichnet,**
**dass** das Sichtfenster (21; 121) als lösbare Abdeckung ausgebildet ist, die aus einem glasklaren Kunststoff oder einem anderen geeigneten glasklaren Material besteht.

22. Deckel ('15, 15') nach Anspruch 21,
**dadurch gekennzeichnet,**
**dass** die das Sichtfenster (21; 121) bildende Abdeckung scharnierartig oder mittels andersartig ausgebildeter Schwenkeinrichtungen oder auch durch Zusammendrücken zum Öffnen und Schließen an der den Aufnahmeschacht (30, 31, 32, 33, 34, 35; 130, 131) begrenzenden Wand angeordnet ist.

23. Deckel (15, 15') nach einem der Ansprüche 1 bis 22,
**dadurch gekennzeichnet,**
**dass** der Deckel (15, 15') im vorderen Bereich seiner äußeren Wandfläche oder auf seiner Innenwandfläche einen Zuschnitt aus Kunststofffolie oder einem anderen geeigneten Material als Hinweisschild (80) für eine Deckelschließaufforderung aufweist.

24. Deckel (15,15') nach einem der Ansprüche 1 bis 23,
**dadurch gekennzeichnet,**
**dass** der Deckel (15, 15') oder der Einsatzkörper (200) mit einem programmierbaren oder vorprogrammierten Sprach- und/oder Musikmodul (330) mit einer Aufnahme- und Wiedergabeeinrichtung und mit einer Mikrofon-Lautsprechereinheit versehen ist, das mit einer Stromquelle (320), einer mechanischen, licht-optischen, wärme- oder druckgesteuertem Ein- und Ausschalter (340), wie Berührungsschalter, Bewegungsschalter, Druckschalter, Augen-Iris-Erkennungsschalter, Akustikschalter oder auf Code ansprechbare Schalter und einer Tonwiedergabeeinrichtung (350), wie Lautsprecher, Folie oder Membran, verbunden ist, wobei alle Bausteine in einer Trägerplatte (310) angeordnet sind, wobei die Trägerplatte (310) mit dem Sprach- und/oder Musikmodul (330) auf der Außenwandfläche oder der Innenwandfläche des Deckels (15, 15') oder in dem Innenraum (207) des Einsatzkörpers (200) angeordnet ist.

25. Deckel (15, 15') nach Anspruch 24,
**dadurch gekennzeichnet,**
**dass** der Ein- und Ausschalter (340) für das Sprach- und/oder Musikmodul (330) über die Schwenkbewegung des Deckels (15, 15') gesteuert wird oder als separater Schalter ausgebildet ist.

26. Deckel (15, 15') nach Anspruch 13,
**dadurch gekennzeichnet,**
**dass** die Formkörper (40; 140, 141, 140'a) als selbstleuchtende Körper oder mit einer Außenwandbeschichtung aus einer zu Lumineszenz befähigten Substanz oder Stoff versehen sind, die nach Anregung durch sichtbares Licht nachleuchten.

## Claims

1. A lid (15, 15') for a closable wall-mounted urinal and for a toilet (10) which comprises a toilet bowl (11) and a toilet seat (12), whereby the lid (15, 15') is provided with at least one through bore hole (210), whereby in the bore hole (210), an insert (200) is arranged which fills out the bore hole, which has a design which corresponds to the shape of the bore hole, whereby the insert (200) can be selectively replaced by inserts with another design, in order to adapt it to the respective individual requirements of the user,
**characterized in that**
the at least one bore hole (210) in the lid (15, 15') has as its profile form a circle, an ellipse, a triangle, a quadrangle or polygonal form or another geometric form in order to retain the insert (200), which is designed as a hollow piece (205), and which consists of a cap-shaped life section (208) and a cap-shaped floor section (209), whereby the two parts (208, 209) which are positioned on top of each other comprise at least one height, which corresponds to the depth of the through bore hole (210) in the lid (15, 15'), and whereby the two cap-shaped sections (208, 209) are connected with each other by means of screw connections, plug-in connections, clamping connections, latch connections or bayonet catch connections which are on the edges of the sections (208, 209) which are positioned on top of each other, or by overlapping of the walls (208a, 209a) which run vertically around on the two sections (208, 209), or which are held in the bore hole (210) by means of a press or force fit, and whereby the insert (200) consists fully, partially or in sections of a clear, transparent, translucent or see-through material without or without colour, and whereby the insert (200) which is arranged in the bore hole (210) comprises in its inner area fixed or moveable decorative or utility or functional objects (230) such as lights, a radio or television, CD player, a time display device, a language and/or music module with a current generation source such as a battery or solar cell, fluid media (230a) or games (20, 120) such as prize game.

2. A lid (15, 15') according to claim 1,
**characterized in that**
the surface of the insert (200) which is inserted into the bore hole (210) merges seamlessly with the surface of the lid (15, 15').

3. A lid (15, 15') according to either of claims 1 or 2,
**characterized in that**
the insert (200) in the bore hole (210) is held by means of a threaded screw, a clamping connection, a bayonet catch connection or another suitable retention device in the bore hole (210).

4. A lid (15, 15') according to any one of claims 1 to 3,
**characterized in that**
in order to place the insert (200) into the bore hole (210), or to remove the insert (200) from the bore hole (210), the insert (200) comprises in its upper wall surface at least one recessed grip (206) or a handle of a different design.

5. A lid (15, 15') according to any one of claims 1 to 4,
**characterized in that**
when the two sections (208, 209) of the insert (200) are put together, the wall (208'a) of the lid section (208) which runs vertically around overlaps the wall (209'a) of the floor section (209) which runs vertically around, or the wall (209'a) of the floor section (209) overlaps the wall (208'a) of the lid section (208) which runs vertically around, whereby the lid section (208) and the floor section (209) are held together by means of a press and force fit, or by other suitable, detachable means of connection.

6. A lid (15, 15') according to any one of claims 1 to 5,
**characterized in that**
the surfaces of the two sections (208, 209) which are designed in the same or in a different form comprise protruding edge portions (115a) which run around, which with the sections (208, 209) which are inserted into the through bore hole (210), lie as sealing elements on the upper and lower surface of the lid (15, 15').

7. A lid (15, 15') according to any one of claims 1 to 6,
**characterized in that**
the surface of the upper side wall (115) of the insert (200) comprises a plastic and/or a figure element (211), e.g. in the form of a Mickey Mouse figure, a flower or a blossom.

8. A lid (15, 15') according to claim 7,
**characterized in that**
a language and/or music module (330) is integrated in the figure element (211) on the upper side wall (115).

9. A lid (15, 15') according to claim 7,
**characterized in that**
the figure element (211) in the form of a flower or a blossom on the upper side wall (115) of the insert (200) contains scent.

10. A lid (15, 15') according to any one of claims 1 to 9,
**characterized in that**
the insert (200) is designed as a clock (220), a television or a radio, or comprises in its inner area (207) a clock (220), a television or a radio, whereby the devices can be e.g. battery-powered.

11. A lid (15, 15') according to any one of claims 1 to 10,
**characterized in that**
the design or decoration elements or objects (230) arranged in the inner area (207) of the insert (200) consist of:
- a fluid, dyed medium
- fixed, multi-dimensional objects
- photographic illustrations
- lights with power sources

12. A lid (15, 15') according to any one of claims 1 to 10,
**characterized in that**
a prize game (20; 120) in the form of a lottery betting system or a horoscope is arranged in the inner area (207) of the insert (200).

13. A lid (15, 15') according to claim 12,
**characterized in that**
the insert (200) which is designed as a prize game (20) in the form of a lottery betting system comprises in the rear area of the insert (200) floors (116') which lead upwards, with side boundaries and with at least one retaining shaft (30) or several retaining shafts (30, 31, 32, 33, 34, 35) in the front area of the insert (200) for one ore more formed elements (40, 140, 141, 140'a) which lie on the floor (116') when the lid (15, 15') is closed, and which roll down, are capable of rolling, are ball-shaped, cylindrical, dice-shaped or roller shaped, with numbers applied to their surfaces, or with supplementary texts or symbols which have been printed on, and at least one viewing window (21) as a display area in the region of the retaining shaft (30) or retaining shafts (31, 32, 33, 34, 35) in the upper side wall (115), whereby each ball-shaped element (40) has a quantity of numbers on its ball surface (40a) which are the same, and when the lid (15, 15') is in a closed, horizontal state, the ball-shaped elements (40) which have run into the retaining shafts (30, 31, 32, 33, 34, 35) come to rest in the area of the viewing window (21), whereby in the viewing window (21), only one single formed element (40) or two formed elements (40) are present with printed supplementary texts or symbols, whereby each retaining shaft (31, 32, 33, 34, 35) retains several ball, dice, cylinder or roller-shaped elements (40, 140, 140'a), or elements which have other geometric forms with rolling properties, and that the viewing window in the area is assigned to at least one transverse row of formed elements.

14. A lid (15, 15') according to claim 13,
**characterized in that**
instead of retaining shafts in the inner area (207) of the insert (200), on the rolling surface on its floor (116'), a quantity of small, vertical pins or cams (60) is distributed for the formed elements (40, 140, 141, 140'a), whereby the pins or cams are at a minimum distance from each other, the distance being measured in such a manner that ball-shaped or dice-shaped formed elements (40, 140, 141) are able to move unhindered through the intermediate spaces between the pins or cams (60), or the cylindrical formed body (140'a) can be turned by stopping while it is rolling, whereby the pins or cams (60) are arranged on the rolling surface of the floor (116') of the insert (200) in several rows which lie one below the other, or whereby the pins or cams (60) are offset from each other in rows.

15. A lid (15, 15') according to claim 13,
**characterized in that**
the viewing window (21, 121) consists of a clear material with or without enlargement properties.

16. A lid (15, 15') according to claim 13,
**characterized in that**
the upper side wall (115) of the insert (200) is formed in the region of the overall inner area (117) of the insert (200) as a viewing window (21, 121), and consists of a clear material with or without enlargement properties.

17. A lid (15, 15') according to claim 13,
**characterized in that**
the entire upper side wall (115) of the insert (200) is designed as a viewing window (21, 121) and consists of a clear material.

18. A lid (15, 15') according to any one of claims 13 to 17,
**characterized in that**
in the region of the viewing window (21, 121) which lies in the region of the retaining shafts (30, 31, 32, 33, 34, 35, 130, 131, 130'a) for the formed elements (40, 140, 141, 140'a), a light source (70) is provided, the power for which is supplied via a battery or solar cell which is arranged in the insert (200), whereby the light source (70) can be switched on or off by means of the swinging movement of the lid (15, 15'), and the lighting duration can be controlled by means of a timer clock.

19. A lid (15, 15') according to claim 13,
**characterized in that**
the retaining shaft or retaining shafts (30, 31, 32, 33, 34, 35) comprise a length which corresponds to the plural of the diameter of a ball-shaped, cylindrical, roller-shaped or dice-shaped formed element (40, 140'a).

20. A lid (15, 15') according to claim 13,
**characterized in that**
with several ball-shaped, cylindrical, roller-shaped or dice-shaped formed elements (40, 140'a) which lie in one or more retaining shafts (30, 31, 32, 33, 34, 35), only one formed element (40, 140'a) lies in a viewing window (21) in each case.

21. A lid (15, 15') according to any one of claims 13, 15 to 17,
**characterized in that**
the viewing window (21, 121) is designed as a detachable cover, which consists of clear plastic or another suitable clear material.

22. A lid (15, 15') according to claim 21,
**characterized in that**
the cover which forms the viewing window (21, 121) is arranged on the wall which is on the edge of the retaining shaft (30, 31, 32, 33, 34, 35; 130, 131) in the form of a hinge or by means of other swinging devices, or by pressing together for opening and closing purposes.

23. A lid (15, 15') according to any one of claims 1 to 22,
**characterized in that**
the lid (15, 15') comprises in its front area its outer wall surface, or on its inner wall surface, a section made of plastic foil or another suitable material as an information notice (80), requesting that the user close the lid.

24. A lid (15, 15') according to any one of claims 1 to 23,
**characterized in that**
the lid (15, 15') or the insert (200) is provided with a programmable or pre-programmable language and/or music module (330) with a recording and playing facility and with a microphone-loudspeaker unit, which is connected to a power source (320), a mechanical, light-optic, thermal or pressure-controlled on-off switch (340) such as a contact switch, a movement switch, a pressure switch, an eye iris detection switch, an acoustic switch or a switch which is triggered via a code, and to a sound replaying facility (350) such as loudspeakers, a foil or a membrane, whereby all components are arranged in a mounting plate (310), whereby the mounting plate (310) is arranged with the language and/or music module (330) on the outer wall surface or the inner wall surface of the lid (15, 15') or in the inner area (207) of the insert (200).

25. A lid (15, 15') according to claim 24,
**characterized in that**
the on-off switch (340) for the language and/or music module (330) is controlled by means of the swinging movement of the lid (15, 15'), or is designed as a separate switch.

26. A lid (15, 15') according to claim 13,
**characterized in that**
the formed elements (40, 140, 141, 140'a) are self-illuminating elements, or are provided with an outer wall coating made of a substance or material which is luminescent, which after being triggered to do so provide a visible afterglow.

## Revendications

1. Couvercle (15, 15') pour urinal de mur fermable et pour des WC (10) comprenant une cuvette de WC (11) et un siège de WC (12), le couvercle (15, 15') étant muni au moins d'un orifice (210) traversant, un élément d'emboîtement (200) remplissant l'orifice étant placé dans l'orifice (210), lequel élément présentant un façonnement correspondant à la forme de l'orifice, l'élément d'emboîtement (200) pouvant être remplacé au choix par des éléments d'emboîtement conçus différemment pour l'adaptation aux souhaits personnels respectifs des utilisateurs,
**caractérisé en ce que**
la section de l'au moins un orifice (210) dans le couvercle (15, 15') présente la forme d'un cercle, d'une ellipse, d'un triangle, d'un quadrilatère ou d'un polygone ou une autre forme géométrique pour l'accueil de l'élément d'emboîtement (200), lequel est formé comme un corps creux (205) et se compose d'un élément de couvercle (208) en forme de capuchon et d'un élément de fond (209) en forme de capuchon, les deux éléments (208, 209) placés l'un sur l'autre présentant au moins une hauteur qui correspond à la profondeur dans le couvercle (15, 15') de l'orifice traversant (210) et les deux éléments en forme de capuchon (208, 209) étant assemblés l'un à l'autre au moyen de fixations par vis, de fixations par emboîtement, de fixations par serrage, de fixations par cran d'arrêt ou de fixations par fermeture à baïonnette formées sur les bords se faisant face des éléments (208, 209) placés l'un contre l'autre, ou par chevauchement des parois verticales (208a, 209a) sur la circonférence des deux éléments (208, 209), ou sont maintenus dans l'orifice (210) au moyen d'un ajustement avec blocage et serrage, et l'élément d'emboîtement (200) se composant entièrement ou partiellement ou par parties d'un matériau limpide, transparent, laiteux ou translucide, avec ou sans teinte, et l'élément d'emboîtement (200) placé dans l'orifice (210) présentant dans son espace intérieur des objets décoratifs ou des objets d'usage courant ou des objets fonctionnels (230) comme des moyens d'éclairage, un appareil de radio ou de télévision, un lecteur de CD, un dispositif affichant l'heure, un module vocal et/ou musical avec une source génératrice de courant, comme des piles ou des cellules solaires, des fluides (230a) ou des jeux (20, 120) comme des jeux avec prix.

2. Couvercle (15, 15') selon la revendication 1,
**caractérisé en ce que**
la surface de l'élément d'emboîtement (200) inséré dans l'orifice (210) est de niveau avec la surface du couvercle (15, 15').

3. Couvercle (15, 15') selon l'une des revendications 1 et 2,
**caractérisé en ce que**
l'élément d'emboîtement (200) dans l'orifice (210) est maintenu dans l'orifice (210) au moyen d'un filetage, d'une fixation par serrage, d'une fermeture à baïonnette ou d'un autre dispositif d'arrêt approprié.

4. Couvercle (15, 15') selon l'une des revendications 1 à 3,
**caractérisé en ce que**,
pour l'insertion de l'élément d'emboîtement (200) dans l'orifice (210) ou encore pour l'enlèvement de l'élément d'emboîtement (200) hors de l'orifice (210), l'élément d'emboîtement (200) présente dans sa surface de paroi supérieure au moins une poignée creuse (206) ou un élément de manipulation formé différemment.

5. Couvercle (15, 15') selon l'une des revendications 1 à 4,
**caractérisé en ce que**,
en état assemblé des deux éléments (208, 209) de l'élément d'emboîtement (200), la paroi verticale (208'a) sur la circonférence de l'élément de couvercle (208) chevauche la paroi verticale (209'a) sur la circonférence de l'élément de fond (209) ou la paroi verticale (209'a) sur la circonférence de l'élément de fond (209) chevauche la paroi verticale (208'a) sur la circonférence de l'élément de couvercle (208), l'élément de couvercle (208) et l'élément de fond (209) étant assemblés au moyen d'un ajustement par blocage et serrage ou d'autres moyens de fixation détachables appropriés.

6. Couvercle (15, 15') selon l'une des revendications 1 à 5,
**caractérisé en ce que**
les surfaces des deux éléments (208, 209) formés de façon semblable ou de façon non semblable présentent des sections de bord (115a) faisant le tour et faisant saillie, lesquelles reposent sur la surface supérieure et inférieure du couvercle (15, 15') comme joints d'étanchéité contre les éléments (208, 209) insérés dans l'orifice traversant (210).

7. Couvercle (15, 15') selon l'une des revendications 1 à 6,
**caractérisé en ce que**
la surface de la paroi latérale supérieure (115) de l'élément d'emboîtement (200) présente une formation de corps moulé (211) plastique et/ou figurale, par exemple en forme de personnage de Mickey, de plante florale ou de fleur.

8. Couvercle (15, 15') selon la revendication 7,
**caractérisé en ce que**
dans la formation en corps moulé (211) de la paroi latérale supérieure (115), un module vocal et/ou musical (330) est intégré.

9. Couvercle (15, 15') selon la revendication 7,
**caractérisé en ce que**
la formation en corps moulé (211) de type plante florale ou encore de type fleur de la paroi latérale supérieure (115) de l'élément d'emboîtement (200) contient des substances odorantes.

10. Couvercle (15, 15') selon l'une des revendications 1 à 9,
**caractérisé en ce que**
l'élément d'emboîtement (200) est formé comme horloge (220), appareil télévisé ou appareil radio ou présente dans son espace intérieur (207) une horloge (220), un appareil télévisé ou un appareil radio, les appareils pouvant être alimentés par piles, par exemple.

11. Couvercle (15, 15') selon l'une des revendications 1 à 10,
**caractérisé en ce que**
les éléments de design ou de décoration ou les objets (230) disposés dans l'espace intérieur (207) de l'élément d'emboîtement (200) se composent
- d'un fluide teinté,
- d'objets solides multidimensionnels,
- de représentations photographiques,
- d'éclairages avec sources d'alimentation.

12. Couvercle (15, 15') selon l'une des revendications 1 à 10,
**caractérisé en ce que**,
dans l'espace intérieur (207) de l'élément d'emboîtement (200), un jeu avec prix (20 ; 120) est disposé, sous la forme d'un système de loterie avec paris ou d'un message d'horoscope.

13. Couvercle (15, 15') selon la revendication 12,
**caractérisé en ce que**
l'élément d'emboîtement (200) formé comme jeu avec prix (20) sous la forme d'un système de loterie avec paris comprend dans la paroi latérale supérieure (115) un fond (116') constitué en montant dans la zone arrière de l'élément d'emboîtement (200) avec des limitations latérales et avec au moins un logement d'accueil (30) ou encore plusieurs logements d'accueil (30, 31, 32, 33, 34, 35) dans la partie antérieure de l'élément d'emboîtement (200) pour un ou plusieurs corps moulés descendants, roulants, sphériques, cylindriques, cubiques ou en forme de rouleau (40 ; 140, 141 ; 140'a) avec des valeurs numériques ou des impressions de symboles ou de textes se complétant placées à leur surface, et au moins une fenêtre (21) comme zone de lecture dans la zone du logement d'accueil (30) ou encore des logements d'accueil (30, 31, 32, 33, 34, 35), chaque corps moulé (40) sphérique présentant un nombre de valeurs numériques égales sur sa surface sphérique (40a) et, en état fermé horizontal du couvercle (15, 15'), les corps moulés sphériques (40) entrés dans les logements d'accueil (30, 31, 32, 33, 34, 35) arrivent au repos dans la zone de la fenêtre (21), seul un unique corps moulé (40) ou deux corps moulés (141) avec des impressions de symboles ou de textes se complétant se trouvant dans la fenêtre (21), chaque logement d'accueil (30, 31, 32, 33, 34, 35) accueillant plusieurs corps moulés (40, 140, 140'a) sphériques, cubiques, cylindriques ou en forme de rouleau ou d'autres façonnements géométriques avec des propriétés de roulement reposant dans une rangée l'un après l'autre, et la fenêtre (21) étant disposée dans la zone au moins d'une rangée transversale de corps moulés.

14. Couvercle (15, 15') selon la revendication 13,
**caractérisé en ce que**,
au lieu de logements d'accueil dans l'espace intérieur (207) de l'élément d'emboîtement (200), pour les corps moulés (40 ; 140, 141 ; 140'a), un nombre de petites chevilles verticales ou de petits ergots verticaux (60) disposé(e)s de façon dispersée sur la surface de roulement de son fond (116') est prévu, les chevilles ou ergots présentant un écart minimum entre eux, lequel est mesuré de telle sorte que des corps moulés (40 ; 140, 141) sphériques ou cubiques peuvent traverser les espaces intermédiaires entre les chevilles ou ergots (60) sans entrave ou encore le corps moulé cylindrique (140'a) peut être tourné par freinage pendant la descente, les chevilles ou ergots (60) étant arrangés en plusieurs rangées disposées les unes sous les autres ou les chevilles ou ergots (60) des rangées étant décalés les un(e)s par rapport aux autres, sur la surface de roulement du fond (116') de l'élément d'emboîtement (200).

15. Couvercle (15, 15') selon la revendication 13,
**caractérisé en ce que**
la fenêtre (21 ; 121) se compose d'un matériau limpide avec ou sans propriétés grossissantes.

16. Couvercle (15, 15') selon la revendication 13,
**caractérisé en ce que**
la paroi latérale supérieure (115) de l'élément d'emboîtement (200) est formée comme une fenêtre (21 ; 121) dans la zone de l'espace intérieur (117) total de l'élément d'emboîtement (200) et se compose d'un matériau limpide avec ou sans propriétés grossissantes.

17. Couvercle (15, 15') selon la revendication 13,
**caractérisé en ce que**
la paroi latérale supérieure (115) de l'élément d'emboîtement (200) est formée comme une fenêtre (21 ; 121) et se compose d'un matériau limpide.

18. Couvercle (15, 15') selon l'une des revendications 13 à 17,
**caractérisé en ce que**,
dans la zone de la fenêtre (21 ; 121) se trouvant dans la zone des logements d'accueil (30, 31, 32, 33, 34, 35 ; 130, 131, 130'a) pour les corps moulés (40 ; 140, 141, 140'a), une source lumineuse (70) est prévue, dont l'alimentation électrique a lieu par une pile ou une batterie solaire disposée dans l'élément d'emboîtement (200), l'allumage et l'extinction de la source lumineuse (70) pouvant être commandés par le mouvement de basculement du couvercle (15, 15') et la durée d'éclairage pouvant être commandée par une horloge.

19. Couvercle (15, 15') selon la revendication 13,
**caractérisé en ce que**
le ou les logement(s) d'accueil (30, 31, 32, 33, 34, 35) présentent une longueur correspondant à un multiple du diamètre d'un corps moulé (40, 140'a) sphérique, cylindrique, en forme de rouleau ou cubique.

20. Couvercle (15, 15') selon la revendication 13,
**caractérisé en ce que**,
avec plusieurs corps moulés (40 ; 140'a) sphériques, cylindriques, en forme de rouleau ou cubiques se trouvant dans un ou plusieurs logement(s) d'accueil (30, 31, 32, 33, 34, 35), seul un corps moulé (40 ; 140'a) se trouve dans une fenêtre (21), respectivement.

21. Couvercle (15, 15') selon l'une des revendications 13, 15 à 17,
**caractérisé en ce que**
la fenêtre (21 ; 121) est formée comme couvercle amovible, lequel se compose d'une matière plastique limpide ou d'un autre matériau limpide approprié.

22. Couvercle (15, 15') selon la revendication 21,
**caractérisé en ce que**
le couvercle formant la fenêtre (21 ; 121) est disposé dans la paroi délimitant le logement d'accueil (30, 31, 32, 33, 34, 35 ; 130, 131) avec des charnières ou au moyen de dispositifs de basculement formés différemment ou également par pression, pour l'ouverture et la fermeture.

23. Couvercle (15, 15') selon l'une des revendications 1 à 22,
**caractérisé en ce que**
le couvercle (15, 15') présente dans la zone avant de sa surface de paroi extérieure ou sur sa surface de paroi intérieure une coupe de film en matière plastique ou en un autre matériau approprié, comme panneau indicateur (80) pour une incitation à la fermeture du couvercle.

24. Couvercle (15, 15') selon l'une des revendications 1 à 23,
**caractérisé en ce que**
le couvercle (15, 15') ou l'élément d'emboîtement (200) est muni d'un module vocal et/ou musical (330) programmable ou préprogrammable avec un dispositif d'enregistrement et de lecture et avec une unité haut-parleur-microphone, lequel module est branché avec une source de courant (320), avec un commutateur marche/arrêt (340) mécanique, optique, thermique ou commandé par pression, comme un interrupteur tactile, un commutateur à détection de mouvement, un interrupteur à pression, un commutateur à reconnaissance d'iris, un commutateur acoustique ou un commutateur activable par code et un dispositif de lecture sonore (350), comme des haut-parleurs, des feuilles ou des membranes, tous les composants étant disposés sur une plaque support (310), la plaque support (310) étant disposée avec le module vocal et/ou musical (330) sur la surface de paroi extérieure ou sur la surface de paroi intérieure du couvercle (15, 15') ou dans l'espace intérieur (207) de l'élément d'emboîtement (200).

25. Couvercle (15, 15') selon la revendication 24,
**caractérisé en ce que**
le commutateur marche/arrêt (340) pour le module vocal et/ou musical (330) est commandé par le mouvement de basculement du couvercle (15, 15') ou est formé comme commutateur séparé.

26. Couvercle (15, 15') selon la revendication 13,
**caractérisé en ce que**
les corps moulés (40 ; 140, 141, 140'a) sont équipés comme corps autolumineux ou sont munis d'un revêtement extérieur d'une substance ou d'une matière rendue capable de luminescence, qui brille après excitation par de la lumière visible.
